# FASCICULE DE BREVET EUROPEEN

(11) **EP 1 300 224 B1**
(45) Date de publication et mention de la délivrance du brevet: **24.11.2004**
(21) Numéro de dépôt: 02078884.0
(22) Date de dépôt: 20.09.2002
(51) Int. Cl.: B27J 5/00, B27G 11/00

(54) **Machine pour l'assemblage de bouchons collés**
Maschine für das Fertigstellen von geklebten Korken
Machine for assembling glued corks

(30) Priorité: 03.10.2001 IT TO20010934
(43) Date de publication de la demande: 09.04.2003
(73) Titulaire: Ferrero, Alberto, 14053 Canelli (Asti) (IT)
(72) Inventeur: Ferrero, Alberto, 14053 Canelli (Asti) (IT)
(74) Mandataire: Cian, Paolo

(56) Documents cités:
- EP-A- 0 927 613
- EP-A- 1 092 519
- EP-A- 1 166 982

## Description

L'invention se rapporte à une machine pour l'assemblage de bouchons collés, selon le préambule de la revendication 1.

Une telle machine est décrite dans le document EP 1 092 519 A.

Dans toute la présente description et dans les revendications par "bouchon collé" on entend n'importe quel bouchon composé de plusieurs parties et destiné au bouchage des goulots des bouteilles par expansion élastique, soit-il obtenu avec des pièces de liège, des agglomérés de liège, ou avec n'importe quelle autre matière synthétique ayant des caractéristiques qui peuvent être reconduites à celles du liège naturel.

Les bouchons en liège naturel de bonne qualité deviennent de plus en plus chers à cause de l'augmentation de la demande de ce produit naturel, dont les quantités disponibles ne sont pas susceptibles d'augmenter, car elles ne découlent pas de la possibilité d'accroître les cultures des chênes-lièges, et par conséquent on ne tend à les utiliser que pour le bouchage des vins de qualité et non gazeux, notamment s'ils sont destinés au vieillissement en bouteille.

Afin de réduire les coûts on recourt de plus en plus fréquemment à l'utilisation de bouchons de seul liège aggloméré, c'est-à-dire d'une matière constituée à partir de grains de liège moulu, liés avec des colles convenables.

L'étanchéité de ces bouchons est bonne, mais ils présentent l'inconvénient qu'avec le temps la colle qui tient ensemble les grains peut altérer les propriétés d'organoleptiques du vin ou de n'importe quelle autre boisson contenue dans la bouteille.

Afin d'éviter cet inconvénient et grâce aux caractéristiques particulières offertes par l'aggloméré de liège en ce qui concerne l'étanchéité à la pression, lorsqu'il s'agit de boucher des vins effervéscents ou mousseux on fait recours de plus en plus fréquemment à des bouchons collés, c'est-à-dire à l'expédient de coller, sur l'extrémité d'un composant cylindrique principal en liège aggloméré, appelé "corps" (qui pourra être remplacé éventuellement par des matières synthétiques de caractéristiques correspondantes), auquel est confiée la fonction primaire d'assurer la bonne étanchéité de la fermeture de la bouteille, un ou plusieurs composants cylindriques additionnels sous forme de rondelles, soient-elles en liège naturel de qualité ou en des matières ayant des caractéristiques analogues.

Souvent ces rondelles sont appliquées à chaque extrémité du composant ou corps principal, afin d'éviter les problèmes de sélection de l'orientation d'une extrémité plutôt que de l'autre dans les machines de bouchage.

L'expédient d'appliquer une ou deux rondelles d'extrémité est utilisée également dans le cas des corps en liège naturel, si le liège n'est pas de premier choix et par conséquent il n'offre pas des garanties suffisantes de propreté et d'hygiène.

On connaît et on utilise depuis plusieurs années des machines selon le préambule de la revendication 1, dans lesquelles un station d'assemblage comporte une plate-forme entraînée en rotation pas à pas. Sur cette plate-forme sont distribués des logements qui reçoivent, dans des postes d'arrêt successifs, les différents composants destinés à constituer un bouchon, ainsi que les couches de colle nécessaires. Dans un dernier poste d'arrêt les unités composées, dont les axes sont verticaux et qui sont constituées par les divers composants et par la colle, qui est encore sensiblement fluide, sont transférées les unes après les autres à des moyens du pressage et de transport qui les maintiennent serrées pendant le temps nécessaire pour que la colle fasse prise.

Les moyens de pressage et de transport utilisés sont sous forme de pinces transportées par une double chaîne motorisée qui circule avec les axes des pinces orientés horizontalement.

Dans la zone dans laquelle les pinces prélèvent les unités composées, dont les axes sont verticaux, la double chaîne doit au contraire être orientée de façon à ce que les pinces s'ouvrent et se ferment dans la direction verticale correspondante. Pour pouvoir opérer dans cette zone, la double chaîne doit donc subir une torsion, d'abord de 90° dans un sens et ensuite de 90° dans le sens opposé

Les machines connues décrites ci-dessus ont comme premier inconvénient celui d'être mécaniquement compliquées, plutôt lentes et telles qu'elles ne satisfont plus les demandes croissantes de bouchons composés, si ce n'est au prix d'une multiplication coûteuse du nombre de machines dans une même usine.

Ces mêmes machines connues ont le deuxième inconvénient d'exiger, afin d'obtenir ladite torsion de la double chaîne, un système compliqué, coûteux et qui est cause d'usure.

Le but de l'invention est celui de réaliser une machine pour l'assemblage de bouchons collés du genre considéré, qui ne présente pas les inconvénients susmentionnés.

Selon l'invention ce but est atteint grâce à une machine telle que revendiquée dans la revendication 1.

Dans une machine selon l'invention tous les mouvements des composants à assembler sont sensiblement continus et peuvent être obtenus, dans une première étape, dans de simples conduits descendants d'alimentation par gravité et, dans une deuxième étape, dans de simples canaux horizontaux à l'aide de poussoirs à mouvement linéaire à va-et-vient.

Du moment que les unités composées arrivent aux pinces avec leur axe orienté horizontalement, ne sont plus nécessaires des systèmes compliqués pour obtenir la torsion de la double chaîne qui porte les pinces.

L'invention sera mieux éclaircie par la lecture de la description détaillée qui suit, faite avec référence aux dessins annexés, donnés à titre d'exemple non limitatif et dans lesquels:
la figure 1 est un vue d'ensemble schématique en élévation latérale d'une machine selon l'invention,
la figure 2 est un vue latérale de détail à plus grande échelle, partiellement en coupe dans un plan longitudinal, d'une station d'assemblage de la machine, indiquée dans son ensemble par la flèche II sur la figure 1,
la figure 3 est un vue de dessus de la même station d'assemblage, selon la flèche III de la figure 2,
la figure 4 est un vue de détail semblable à celle de la figure 2, mais partiellement en coupe dans un plan longitudinal différent,
la figure 5 est une vue en perspective de la zone indiquée par la flèche V sur la figure 4,
la figure 6 est une vue en perspective de la zone de la machine, indiquée par la flèche VI sur la figure 1, qui représente en partie la station d'assemblage et en partie les moyens de pressage et de transport qui suivent cette station,
la figure 7 est un vue en perspective qui montre les moyens préférés d'application de la colle,
la figure 8 est une vue en coupe verticale des moyens d'application de la colle, prise dans le plan indiqué par VII-VII sur la figure 7,
la figure 9 est une vue latérale schématique à plus grande échelle des moyens de pressage et de transport, qui correspond à la zone indiquée dans son ensemble par la flèche IX sur la figure 1,
la figure 10 est un vue en plan de dessus et partiellement en coupe de la zone de la machine indiquée par la flèche X sur la figure 9,
la figure 11 est un vue en perspective des moyens de pressage et de transport des figures 9 et 10,
la figure 12 est une vue en perspective d'une des pinces des moyens du pressage et de transport des figures 9 à 11, dans laquelle est également représenté un bouchon collé avec un corps intermédiaire et deux rondelles d'extrémité, qui peut être obtenu à l'aide d'une station d'assemblage telle que montrée sur les figures 2 à 6,
la figure 13 est un vue en perspective d'un bouchon collé avec un corps latéral et une paire de rondelles d'extrémité,
la figure 14 est une vue en perspective d'une variante de la station d'assemblage pour la composition de bouchons collés tels que celui montré sur la figure 13,
la figure 15 est une vue en plan schématique de dessus selon la flèche XV de la figure 14.
la figure 16 est un vue latérale de détail, analogue à la figure 2, qui représente notamment une variante des moyens d'alimentation et des moyens d'encollage,
la figure 17 est une vue en perspective partielle, analogue à la figure 6, de la variante de la figure 16,
la figure 18 est une vue en coupe partielle prise dans le plan transversal indiqué par XVIII - XVIII sur la figure 16,
la figure 19 est une vue en élévation partielle selon la flèche XIX de la figure 17, qui montre une transmission d'entraînement en rotation pas à pas d'une roue de transfert à encoches des moyens d'alimentation selon ladite variante, et
la figure 20 est une vue en plan partielle avec arrachements partiels, selon la flèche XX de la figure 16, En faisant référence à la figure 1, une machine pour l'assemblage de bouchons collés comprend en succession, de gauche à droite sur la figure, des moyens d'alimentation 10 en composants destinés à constituer des bouchons collés, une station d'assemblage 12, des moyens de pressage et de transport 14 et une chambre 16 dans laquelle les moyens du pressage et de transport circulent pendant le temps nécessaire pour la prise d'une colle, de laquelle il sera dit plus loin, qui maintiendra unis lesdits composants.
Les moyens d'alimentation 10, dans leur mode de réalisation montré sur les figures 2 à 6, sont conçus pour la composition de bouchons collés comme celui indiqué par S sur la figure 12.

Chacun de ces bouchons S comprend un composant principal intermédiaire, constitué par un corps cylindrique C1, et deux composants cylindriques additionnels constitués par des rondelles C2 appliquées sur les deux faces d'extrémité du corps intermédiaire C1.

Les corps intermédiaires C1 ont généralement une hauteur supérieure à 20 mm et les rondelles C2 ont généralement une hauteur ou épaisseur égale ou inférieure à 10 mm.

En revenant à la figure 1, les moyens d'alimentation 10 comprennent un alimentateur, représenté schématiquement en 18, de chargement des corps C1, et un alimentateur, représenté schématiquement en 20, de chargement des rondelles C2.

Sur la figure 1 est également représenté schématiquement en 22 un transporteur d'évacuation sur lequel, ainsi que l'on verra, les bouchons collés S tombent lorsqu'ils sont relâchés par les moyens de pressage et de transport 14 après la prise de la colle.

En se référant maintenant aux figures 2 à 6, de l'alimentateur 18 de la figure 1 part un conduit d'alimentation par gravité 24 en corps C1, dans lequel les composants descendent avec leurs faces radiales en contact les unes avec les autres.

Le conduit 24 est formé d'un premier tronçon tubulaire 26, d'abord vertical et ensuite coudé, de déviation à 90°, qui débouche dans un deuxième tronçon horizontal 28, sous forme de bande transporteuse.

Le conduit 28 débouche latéralement dans la partie initiale d'un canal horizontal central 30 qui définit un parcours d'avancement des corps C1 dans la station d'assemblage 12.

De l'alimentateur 20 de la figure 1 partent deux conduits prismatiques verticaux d'alimentation par gravité 32, parallèles et placés côte à côte, en rondelles C2, dans lesquels les rondelles descendent avec leurs surfaces de pourtour en contact les unes avec les autres.

Les canaux verticaux 32 débouchent du dessus dans les parties initiales des canaux latéraux horizontaux 34 respectifs qui flanquent de chaque côté le canal central 30 et qui définissent des parcours respectifs d'avancement des rondelles C2 dans la station d'assemblage 12.

Une partie initiale du canal central 30 est située plus en aval que les parties initiales des canaux latéraux 34.

A un tronçon du canal central 30 compris entre sa partie initiale et les parties initiales des canaux latéraux 34 sont associés des moyens applicateurs de colle, indiqués dans l'ensemble par 36, pour appliquer une colle aux deux faces radiales de chaque corps intermédiaire C1.

Un mode de réalisation préféré des moyens applicateurs de colle 36 sera décrit plus loin en faisant référence aux figures 7 et 8.

Pour le moment il suffira de dire que les moyens applicateurs de colle 36 sont alimentés par des tuyaux 38 qui proviennent d'une source de colle fluide (non représentée), et que, dans le mode de réalisation des figures 2 à 6, ces moyens applicateurs de colle 36 sont situés des deux côtés du canal central 30 dans une position fixe telle qu'ils appliquent la colle par contact aux deux faces radiales opposées du corps intermédiaire C1 tandis que ces faces passent au droit de ces moyens applicateurs de colle 36.

Les moyens d'alimentation en corps C1 comprennent un poussoir prismatique 40 susceptible de se déplacer horizontalement à va-et-vient dans le canal central 30 et entraîné par un actionneur linéaire à va-et-vient 42, pneumatique de préférence.

Le poussoir 40 engage à chaque fois le corps C1 qui est arrivé dans la partie initiale du canal central 30, afin de pousser la file des corps C1 qui se trouve devant lui.

Les moyens d'alimentation en rondelles C2 comportent, pour chaque canal latéral 34, un poussoir 44 respectif, susceptible de se déplacer horizontalement à va-et-vient dans le canal latéral 34 respectif.

Ainsi qu'il est mieux représenté sur les figures 4 et 5, chaque poussoir 44 est entraîné par un actionneur linéaire commun à va-et-vient 46, pneumatique de préférence, et engage à chaque fois la rondelle C2 respective qui est arrivée dans la partie initiale du canal latéral 34 correspondant, afin de pousser la file respective des rondelles C2 qui se trouve devant lui.

Ainsi qu'il est montré notamment sur les figures 4 et 5, la tige de l'actionneur commun 46, qui se trouve au-dessous du canal central 30, est rendue solidaire des deux poussoirs latéraux 44 par une plaque transversale 48. Les poussoirs latéraux 44 sont fixés aux bords latéraux de la plaque 48 et flanquent des deux côtés le canal central 30.

Chaque poussoir latéral 44 est constitué par un élément plat ayant une forme en équerre, avec une branche verticale 50, fixée au bord latéral correspondant de la plaque 48, et avec une branche horizontale 52 qui s'étend vers l'avant (vers la droite sur les figures 4 et 5).

Les deux actionneurs 42 et 46 sont entraînés à va-et-vient en synchronisme de façon à ce qu'un corps intermédiaire C1 et deux corps latéraux C2 opposés arrivent en même temps, avec leurs axes alignés, à une extrémité finale des canaux 30 et 34, correspondant à une zone de transfert, depuis les moyens d'assemblage 12, aux moyens du pressage et de transport 14, qui seront décrits en détail plus loin.

Dans le parcours vers l'extrémité finale du canal central 30, les deux faces radiales opposées du corps intermédiaire C1 reçoivent des moyens applicateurs de colle 36 une quantité de colle suffisante pour assurer immédiatement le mouillage de ces faces et ensuite celle des faces correspondantes des deux rondelles C2.

Vers les extrémités finales des canaux central 30 et latéraux 34 et en aval des moyens applicateurs de colle 36, sont prévus des moyens de guidage sous forme de lames convergentes 56 afin de rapprocher, sous la poussée des poussoirs 40, 44 et après l'application de la colle, les trois composants C1, C2 à réunir, jusqu'à amener presque en contact leurs faces radiales à coller, pour former ainsi une unité, indiquée par U sur les figures 3 et 4, ayant la composition du bouchon S de la figure 12, mais dans laquelle la colle n'a pas encore fait prise.

Il sera fait maintenant référence d'une manière spécifique aux figures 7 et 8 pour décrire les moyens préférés d'application de la colle indiqués dans leur ensemble par 36 sur les figures 2 à 6.

Les moyens applicateurs de colle 36 comportent chacun un rouleau encolleur cylindrique 58.

Sur les figures 2 à 6 les moyens applicateurs de colle 36 sont en double et placés côte à côte, chacun avec un rouleau 58 pour appliquer en même temps la colle sur les deux faces radiales opposées des corps C1 successifs.

A chaque rouleau 58, qui tourne autour d'un axe vertical, est associé un corps distributeur de colle 60.

Sur la figure 7 le corps distributeur 60 a été représenté dans une fausse position dans laquelle il est écarté du rouleau 58, afin de rendre visible une face 62 de contact avec le rouleau 58.

Le corps distributeur 60 est équipé d'un bras latéral 64 par lequel il est monté de façon pivotante sur un axe vertical 66.

Un ressort en épingle 68 est prévu pour rappeler le corps 60 dans un sens tel que ladite face de contact 62 est maintenue pressée de façon élastique contre la surface périphérique du rouleau encolleur 58,

Le corps distributeur 60 présente une cavité intérieure, indiquée dans l'ensemble par 70, qui, par l'entremise, du tuyau 38, est reliée à la source de colle fluide.

La face de contact 62 présente une fenêtre 72 qui communique avec la cavité 70 pour céder la colle à la surface du rouleau 58.

Chaque rouleau encolleur 58 est disposé de telle façon qu'il est léché tangentiellement par la face radiale correspondante de chacun des corps C1 qui doivent être enduits de colle.

De préférence, ainsi que représenté sur les figures 7 et 8, la surface périphérique du rouleau encolleur 58 présente une disposition régulière d'alvéoles 74 pour favoriser le transfert de la colle de la surface du rouleau 58 à la face radiale à enduire.

L'élasticité du liège ou autre matériau élastique, qui tend à récupérer son volume après sa compression par le rouleau 58, produit un effet de pompage dû à la compression de la colle fluide à l'intérieur des alvéoles 74. Ceci assure que la colle pénètre dans les micro-cavités de la surface du corps C1, à tout avantage de la future adhésion.

De préférence également, ainsi que représenté sur la figure 8, la cavité intérieure 70 du corps distributeur 60 est formée comme un siphon en U dont la première branche 76 est reliée au tuyau 38 et dont une deuxième branche est définie conjointement par une paroi de fond de la fenêtre 72 et par la surface périphérique du rouleau encolleur 58.

Dans une partie supérieure du corps distributeur est formé un puits 78, qui communique par un conduit rétréci 80 avec le sommet de la deuxième branche 72 et dans lequel se trouve un capteur électrique 82 de présence de la colle fluide dans le puits 78.

Si pendant le fonctionnement de la machine la colle fluide vient à manquer dans le puits 78, ceci signifie que le rouleau encolleur 58 n'est pas réapprovisionné correctement de colle et le capteur 82 émet alors un signal qui provoque l'arrêt de la machine.

Sur un flanc du corps distributeur 60 se trouve un canal vertical 84 dans lequel la colle fluide en excès, qui déborde du puits 78 dans les conditions normales, descend dans un réceptacle approprié (non représenté) pour être pompée à nouveau dans le réservoir.

De préférence, chaque rouleau encolleur 58 est entraîné en rotation par un moto-réducteur (non représenté), à une vitesse périphérique de peu inférieure à celle que le corps C1 intermédiaire atteint au moment de son passage par le rouleau sous la poussée du poussoir central 40 des figures 2 à 6.

De préférence également, le rouleau encolleur 58 est entraîné en rotation par l'entremise d'une roue libre (non représentée), interposée entre le moto-réducteur et la rouleau.

Cette dernière caractéristique présente l'avantage que les rouleaux encolleurs 56 peuvent adapter leur vitesse en concordance exacte avec celle de passage du corps intermédiaire C1, grâce à la liberté offerte par ladite roue libre.

Référence sera faite maintenant encore une fois à la figure 2 pour décrire certaines caractéristiques préférées que la machine présente dans la zone de transfert des moyens d'assemblage 12 aux moyens de pressage et de transport 14.

Le canal central 30 est équipé (ainsi que le sont également les canaux latéraux 34) d'une paroi supérieure 86 espacée des composants C1 (ou C2) qui avancent dans le canal.

Du moment que les composants C1 (ou C2) sont cylindriques, sous la poussée de leur poussoirs ils ont tendance à rouler non seulement sur le fond du canal, mais aussi les uns sur les autres, c'est-à-dire à se chevaucher.

Pour contrarier cette tendance il peut être suffisant de prévoir une paroi supérieure comme celle indiquée par 86.

De préférence, pour mieux contrarier le chevauchement la paroi supérieure 86 est équipée d'une série de moustaches élastiques 88 dirigées obliquement vers le bas et vers l'avant, qui frottent sur les composants C1 (ou C2) et, pendant l'avancement de ceux-ci, les pressent sur le fond du canal dans une mesure suffisante pour empêcher qu'ils se chevauchent.

En faisant maintenant référence aux figures 2, 3 et 6 à 11, on décrira les moyens de pressage et de transport indiqués par 14 sur la figure 1.

Les moyens de pressage et de transport 14 comprennent une double chaîne transporteuse motorisée 90 à circuit fermé qui porte un pluralité de pinces équidistantes 92, une desquelles est montrée dans les détails sur la figure 12.

En se référant à la figure 12, chaque pince 92 comprend un mâchoire fixe 94 et une mâchoire mobile 96.

La mâchoire mobile 96 est coulissante sur une traverse 98 et est rappelée vers la mâchoire fixe 94, par un ressort hélicoïdal de compression 100, à une position, comme celle de la figure 12, qui correspond au serrage d'une unité composée U destinée à devenir un bouchon collé S.

De préférence, la mâchoire mobile 96 est équipée d'un tampon ou cale 102 en matière plastique qui est interchangeable avec d'autres tampons similaires d'épaisseurs différentes pour l'adaptation de la pince à des bouchons de hauteurs différentes.

La mâchoire mobile 96 est équipée d'une butée en forme de bec 104 dont la fonction sera éclaircie plus loin.

La double chaîne 90 est faite circuler à vitesse constante à partir d'un moteur électrique commun 106, selon un parcours sinueux, dans la chambre de circulation 16 pour le temps nécessaire à obtenir la prise de la colle.

La colle peut être polyuréthanique, dans lequel cas la chambre 16 est chauffée à une température convenable pour la polymérisation.

Dans la zone adjacente à la station d'assemblage 90 la double chaîne est renvoyée par une double roue dentée 108 correspondante.

La double roue dentée 108 est animée d'un mouvement de rotation unidirectionnel intermittent à partir du moteur 106 par l'entremise, dans l'ordre, d'une transmission à chaîne 110, d'un arbre transversal 112, d'une unité de rotation intermittente 114 à axes parallèles, d'un type connu, d'une transmission à courroie dentée 116 et d'un arbre transversal 118 sur lequel sont calées les deux roues 108.

Ledit mouvement de rotation intermittent a le but de faire stationner chaque pince 92 dans une position de prise d'une unité composée qui se trouve dans la position indiquée par U sur les figures 3 et 4.

En se référant aux figures 9 et 11, dans deux branches opposées du circuit de la double châine sont incorporées des roues de renvoi 120 respectives, qui sont contraintes à se déplacer l'une vers l'autre et dans le sens opposé, pour permettre le passage de la double chaîne 90 de la condition de mouvement continu (partie droite de la figure 9) à celle de mouvement intermittent (partie gauche la figure 9) et inversement.

En se référant aux figures 2, 4 et 6, les canaux 30, 34 ont une paroi de fond 122 qui se termine dans une zone comprise entre les mâchoires des pinces 92 qui se trouvent au droit de ces canaux.

Dans cette zone terminale, la paroi de fond n'est pas surmontée par la paroi supérieure 86, afin de permettre aux pinces 92 de prélever vers le haut l'unité composée U qui se trouve dans cette zone, car les roues de renvoi 108 tournent de façon intermittente selon la flèche F de la figure 2.

Les canaux 30 et 34 sont équipés d'une paroi transversale de butée fixe 124 qui s'étend vers le haut entre les mâchoires des pinces 92 à partir de la zone de prélèvement, pour empêcher que l'unité composée U avance au-delà de la zone comprise entre celles-ci.

Puisque dans ladite zone terminale, en l'absence d'un quelque expédient, l'unité composée U pourrait se soulever de façon indésirable sous la poussée des corps C1 qui la suivent, avant qu'elle ne soit saisie par une mâchoire 92 pour son prélèvement, de préférence est prévue une butée 126, laquelle est située au-dessus de la partie terminale des canaux 30 et 34.

La butée 126 est susceptible de se déplacer verticalement à va-et-vient au droit de l'espace entre les mâchoires des pinces 92 et est entraînée par un actionneur linéaire 128 synchronisé, de telle façon que la butée 126 est abaissée, comme sur les figures 2 et 4, dans la position où elle est engagée par ladite unité composée U pour empêcher que celle-ci se soulève jusqu'à quand elle n'a pas été saisie par la pince 92 correspondante.

Une fois que l'unité composée U a été saisie, l'actionneur 128 fait remonter la butée 126 en l'enlevant du parcours de cette unité U qui, étant transportée par la pince 92, quitte la station d'assemblage 12.

En se référant aux figures 6, 10 et 11, sera maintenant décrit un mécanisme à came, indiqué dans son ensemble par 130, de commande des mouvements d'ouverture et de fermeture des pinces 92.

Ce mécanisme comprend une came 132 à piste frontale qui est susceptible d'accomplir un mouvement angulaire à va-et-vient coaxialement à la double roue de renvoi 108.

Les mouvements angulaires à va-et-vient de la came 132 sont commandés avec un synchronisme convenable à partir du moteur commun 106 par l'entremise d'un mécanisme indiqué dans son ensemble par 134.

Ce mécanisme 134 comprend une came excentrique menante 136 calée sur l'arbre transversal 112, une tige-poussoir 138 entraînée à va-et-vient par la came menante 136 et une manivelle menée 140, entraînée angulairement à va-et-vient par la tige 138 et solidaire de la came frontale 132.

Ainsi qu'il est mieux représenté sur les figures 3 et 10, la double roue du renvoi 108 est équipée de tiges suiveuses 142 susceptibles de coulisser parallèlement à l'axe des roues 108 et chacune desquelles est équipée d'un palpeur 144 qu'un ressort 146 correspondant maintient en contact avec la piste frontale de la came 132.

Chacune des tiges suiveuses 142 est pourvue d'une butée en forme de bec 148 (figure 3) qui est susceptible d'être engagée par poussée tour à tour par une butée 104 correspondante d'une des mâchoires mobiles 96.

Les formes en bec des butées 104, 148 assurent que leur engagement se produise avec certitude.

La piste de la came 132 présente une partie de piste en relief pour déplacer tour à tour, par l'entremise des butées 104, 148, la mâchoire mobile 96 dans le sens de l'ouverture de la pince 92 qui est sur le point d'arriver à partir du bas à la station d'assemblage 12, afin de libérer un bouchon composé S après la prise de la colle et le laisser tomber sur le transporteur d'évacuation 22 (figure 1).

Ainsi également, la came 132 présente une partie de piste surbaissée pour permettre à chaque pince 92 de se fermer sous l'action de son ressort 100, dans le but de saisir une unité composée U qui se trouve au droit de la station d'assemblage 12 et de la transporteur.

La figure 13 montre un bouchon collé T qui comprend, en succession, un composant principal latéral constitué par un corps cylindrique C3 et deux composants additionnels constitués par une paire de rondelles jointives, l'une intermédiaire C4 et l'autre d'extrémité C5.

Un bouchon collé T de ce genre est tout particulièrement destiné au bouchage des bouteilles de vins mousseux ou des bouteilles de cidre.

Les figures 14 et 15 montrent une variante de la seule station d'assemblage d'une machine pour l'assemblage de bouchons collés, comme celle illustrée sur la figure 13.

Sur les figures 14 et 15 les parties de la station d'assemblage, indiquée dans son ensemble par 212, qui sont égales ou analogues à celles de la station d'assemblage 12, sont indiquées autant que possible par les mêmes numéros de référence augmentés de 200, avec l'adjonction de suffixes alphabétiques quand nécessaire.

Il est à remarquer que les moyens de serrage et de transport, qui ne sont montrés qu'en petite partie sur les figures 14 et 15, sont les mêmes qui ont été décrits précédemment, et ils ne seront pas décrits une deuxième fois.

La station d'assemblage 212 est alimentée par gravité par des conduits descendants respectifs qui proviennent d'alimentateurs respectifs, tel que ceux indiqués schématiquement en 18 et 20 sur la figure 1.

De l'un ces alimentateurs part un conduit prismatique vertical 224 pour l'alimenter avec des rondelles intermédiaires C4 une partie initiale d'un canal central horizontal 230.

D'un autre alimentateur, contenant les corps cylindriques C3, part un conduit tubulaire 232, tout à fait semblable au conduit 24 des figures 2 à 4, mais qui débouche sur un côté d'un canal latéral 234a.

D'un autre alimentateur encore part un conduit prismatique vertical 226 pour alimenter avec les rondelles d'extrémité C5 une partie initiale d'un autre canal horizontal latéral 234b, situé sur le flanc extérieur du canal central horizontal 230 où sont logées les rondelles intermédiaires C4.

La partie initiale du canal central 230 est située plus en amont par rapport aux parties initiales des canaux latéraux 234a, 234b.

Les moyens applicateurs de colle 236, qui son tout à fait semblables aux moyens applicateurs 36 déjà décrits, sont associés au canal central 230 pour appliquer la colle aux deux faces radiales des rondelles intermédiaires C4.

Les moyens d'alimentation en corps latéraux C3 et en rondelles d'extrémité C4 comprennent, pour chaque canal latéral 234a, 234b, un poussoir commun 244, qui comporte deux paires d'appendices faisant saillie vers l'avant, 244a, 244b, lesquels jouent le rôle de poussoirs proprement dits et son dimensionnés de façon à engager et pousser en avant en même temps, dans les conduits horizontaux respectifs 234a, 234b, aussi bien le dernier des corps latéraux C3, à partir du débouché latéral du conduit 232, que la dernière des rondelles d'extrémité C5, à partir du débouché inférieur du conduit 226.

Le poussoir 244 est entraîné à va-et-vient par un actionneur linéaire 246, pneumatique de préférence.

Par 240 est indiqué un poussoir central en forme d'épée, qui est entraîné à va-et-vient par un actionneur central 242 et qui est susceptible de se déplacer dans un canal central 230.

Un tronçon du canal central 230 qui se trouve immédiatement en amont des moyens applicateurs de colle 236, est défini par une plate-forme horizontale 250 sur laquelle repose une pince de centrage 252 avec des branches 254 dirigées vers les moyens applicateurs 236 et dont les mouvements d'ouverture et de fermeture sont commandés par un actionneur, non représenté.

Le conduit vertical d'alimentation 224 en rondelles intermédiaires C4 débouche au droit des branches 254 de la pince 252.

Le poussoir en forme d'épée 240 est entraîné à va-et-vient par l'actionneur 242 en synchronisme avec le poussoir 244, le tout d'une façon telle que les branches 254 saisissent à chaque fois une rondelle C4 inférieure, qui repose sur la plate-forme 250, pour assurer qu'elle soit verticale, après quoi le poussoir 240 avance entre les branches 254 et pousse la rondelle C4 inférieure en la faisant passer entre les moyens applicateurs de colle 236, tandis que la rondelle C4 suivante repose sur le poussoir 240.

Ensuite, le poussoir 240 recule et la pince 252 est écartée temporairement pour recevoir cette rondelle C4 suivante, qui descend sur la plate-forme 250.

Dans ce cas également, en aval des débouchés des conduits 226 et 232 sont prévus des moyens de guidage convergents 256 pour rapprocher les un des autres les composants C3, C4, C5 à réunir, jusqu'à amener presque en contact les unes avec les autres leurs faces radiales à coller.

Référence sera faite maintenant aux figures 16 à 20 pour décrire une variante des moyens d'alimentation et des moyens d'encollage, cette variante étant appliquée, à titre non limitatif, à la progression et à l'encollage de corps intermédiaires tels que ceux indiqués par C1.

Sur les figures 16 à 20 les parties analogues à celles des moyens d'alimentation et d'encollage des figures 1 à 6 sont indiquées autant que possible par les mêmes numéros de référence augmentés de 300, avec l'adjonction de suffixes alphabétiques si nécessaire.

En se référant tout d'abord aux figures 16 et 17, une machine pour l'assemblage de bouchons collés, qui comprennent un corps cylindrique intermédiaire C1 e deux rondelles d'extrémité opposées C2, comporte un canal central horizontal qui comprend une partie d'amont 330a et une partie d'aval 330b, mieux visibles sur la figure 20, à laquelle il sera fait référence par la suite.

Un conduit d'alimentation par gravité 324 en corps C1, analogue au conduit 24 des figures 3, 4 et 6, débouche latéralement dans la partie d'amont 330a du canal central.

Entre les parties d'amont 330a et d'aval 330b est interposée une roue de transfert 400 qui présente sur son pourtour une série d'encoches radiales 402 angulairement équidistantes.

La roue 400 est entraînée en rotation pas à pas, autour d'un axe horizontal, transversal par rapport au canal central 330a, 330b, par une transmission qui sera décrite plus loin en faisant référence à la figure 19.

Dans la partie d'amont 330a du canal central est disposé un poussoir d'amont prismatique 340a, analogue au poussoir 40 des figures 3, 4 et 6 et susceptible de se déplacer horizontalement, étant entraîné à va-et-vient par un actionneur linéaire 342 analogue à l'actionneur 42 des figures 3, 4 et 6.

La roue de transfert 400 est entraînée en rotation pas à pas en synchronisme avec les mouvements à va-et-vient du poussoir d'amont 340a, de façon à ce qu'un corps intermédiaire C1, que le poussoir d'amont 340a éloigne par sa poussée du débouché du canal central 324, soit reçu à chaque fois dans une des encoches 402 de la roue de transfert 400.

Les corps intermédiaires C1 sont ainsi transférés pas à pas et en succession de la partie d'amont 340a à la partie d'aval 340b du canal central.

Dans leur parcours de la partie d'amont 340a à la partie d'aval 340b, les corps centraux C1, insérés dans les encoches 402 de la roue de transfert 400, passent par des moyens applicateurs de colle, indiqués dans leur ensemble par 336 et situés vers le sommet du parcours des corps intermédiaires C1 dans la roue de transfert 400, qui appliquent une couche de colle aux deux faces radiales d'extrémité de chaque corps intermédiaire C1.

Un mode de réalisation des moyens applicateurs de colle 336, préféré pour la variante des figures 16 à 20, sera décrit par la suite.

À la partie d'aval 330b du canal central est associé au moins un poussoir d'aval, indiqué par 340b sur la figure 20.

Pour l'instant il suffira de dire que le poussoir d'aval 340b se déplace à va-et-vient en synchronisme avec le poussoir d'amont 340a et avec la roue de transfert 400 pour expulser à chaque fois d'une encoche 402 un corps intermédiaire C1, dont les deux faces d'extrémité ont été enduites de colle par les moyens 336, et introduire ce corps C1, avec une paire de rondelles d'extrémité C2, entre les mâchoires d'une pince 392 en attente, qui fait partie de moyens de pressage et de transport 314 analogues aux moyens pressage et de transport 14 des figures 9 à 12, cette pince 392 étant de préférence identique aux pinces 92 de ces moyens de 14.

La pince 392 est portée par une double chaîne motorisée 390 à circuit fermé qui porte un pluralité de pinces équidistantes 392, comme dans le mode de réalisation de la figure 6.

Comme dans ce mode de réalisation, la chaîne 390 est renvoyée sur une double roue dentée de renvoi 408 correspondante, animée d'un mouvement de rotation unidirectionnel intermittent pour faire stationner chaque pince 392 dans une position de prise d'une unité composée U.

On fera maintenant référence à la figure 19 pour décrire la transmission d'entraînement en rotation pas à pas de la roue de transfert 400.

La roue de transfert 400 est entraînée en rotation pas à pas, à partir de l'arbre 410 de la double roue dentée 408, par une transmission qui comprend une courroie dentée 412, une poulie dentée menante 414, calée sur l'arbre 410, et une poulie dentée menée 416, calée sur un arbre 418 sur lequel est également calée la roue de transfert 400.

En revenant aux figures 16 et 17, comme dans le mode de réalisation des figures 2 à 6, d'un alimentateur, analogue à l'alimentateur 20 de la figure 1, partent deux conduits prismatiques verticaux 332 (visibles également sur la figure 18), parallèles et placés côte à côte, d'alimentation par gravité en rondelles d'extrémité C2, dans lesquels ces rondelles descendent avec leurs surfaces de pourtour en contact les unes avec les autres.

En se référant à la figure 20, les canaux verticaux 332 débouchent du dessus dans les parties initiales de canaux latéraux horizontaux 334 respectifs, qui flanquent de chaque côté la partie d'aval 330b du canal central et qui définissent des parcours respectifs d'avancement des rondelles C2 vers les pinces 392 des moyens de pressage et de transport 314.

La disposition de la partie d'aval 330b du canal central et des canaux latéraux 334 est tout à fait analogue à celle des canaux 30 et 34 de la figure 3. Notamment, les canaux 330b et 334 sont séparés par des cloisons longitudinales 335 sous forme de lames et les canaux 334 sont délimités à l'extérieur par des parois latérales longitudinales sous forme de lames convergentes 356 dont le but est encore une fois celui de rapprocher, sous la poussée des poussoirs d'aval 330b, dont il sera mieux dit plus loin, et après l'application de la colle, les trois composants C1, C2 à réunir, jusqu'à amener presque en contact leurs faces radiales à coller, pour former ainsi une unité, encore indiquée par U sur les figures 17 et 20, ayant la composition du bouchon S de la figure 12, mais dans laquelle la colle n'a pas encore fait prise.

À la partie d'aval 330b du canal central et aux deux canaux latéraux 334 sont associés des poussoirs respectifs pour pousser une unité composée U, comprenant un corps central C1 et deux rondelles d'extrémité C2, dans une pince 392 en attente.

De préférence, les deux poussoirs d'aval, indiqués par 340b sur la figure 20, sont en couple avec une paire de poussoirs latéraux 344 ayant la même fonction que les poussoirs 44 des figures 4 et 5, pour faire avancer en même temps chaque corps central C1 et ses rondelles d'extrémité C2 dans les canaux latéraux 334 afin de les introduire en même temps, sous forme d'une unité composée U, dans les pinces 392. De préférence également, ainsi que montré sur les figures 16 et 20, chaque poussoir d'aval 340b et chaque poussoir latéral 344 fait partie d'un élément plat 345 ayant une forme en équerre, tout comme les poussoirs latéraux 44 des figures 4 et 5.

Chaque élément en équerre 345 comprend une branche verticale 350 et une branche horizontale 352 qui s'étend vers les pinces 392.

La branche horizontale 352 est constituée de préférence par une pièce rapportée en une matière plastique résistante à l'usure.

Ainsi que l'on peut observer sur la figure 20, chaque branche horizontale 352 présente une fente longitudinale 353 grâce à laquelle elle est divisée en deux parties constituant, respectivement, un des poussoirs d'aval 340b et un des poussoirs latéraux 344.

La fente longitudinale 353 permet à chaque branche horizontale 352 de recevoir, entre ses deux parties 340b et 344, la cloison 335 correspondante.

La disposition est telle que les branches horizontales 352 constituant les poussoirs d'aval 340b et les poussoirs latéraux 344 sont susceptibles d'engager, en même temps, respectivement, un corps central C1 et deux rondelles d'extrémité C2 opposées qui, provenant de leurs canaux verticaux 332 respectifs, se sont posées sur le fond de leurs canaux horizontaux 334 respectifs.

Aussi, chaque fois que les quatre poussoirs 340b et 344 avancent (vers la droite sur les figures 16 et 18), ils poussent une unité composée U toute entière (voir aussi les figures 3 et 4) et l'introduisent dans un pince 392 en attente.

Référence sera faite maintenant aux figures 16 et 20 pour décrire un montage préféré des deux éléments en équerre 345 qui comprennent les deux poussoirs d'aval 340b et les deux poussoirs latéraux 344.

Au bâti de la machine est fixée une tige horizontale 420 sur laquelle est monté coulissant un manchon 421 sur lequel est formé un collier 422.

Le collier 422 présente une paire de rainures tangentielles opposées 423, une seule desquelles est visible sur la figure 16.

Les rainures 423 constituent des logements respectifs dans lesquels sont fixées les branches verticales des éléments en équerre 345.

Une partie inférieure de la branche verticale 350 de chaque élément en équerre 345 est articulée à la tige d'un actionneur linéaire à va-et-vient 346, analogue à l'actionneur 46 des figures 4 et 5.

Les quatre poussoirs 340b et 344 sont donc solidaires les uns des autres, ainsi que solidaires de la douille 424.

Ainsi, les quatre poussoirs 340b et 344 sont entraînés à va-et-vient par l'actionneur 346 pour pousser à chaque fois une unité U, c'est à dire l'ensemble d'un corps central C1 et de deux rondelles d'extrémité C2, entre les mâchoires d'une pince 392 en attente.

Un tampon élastique 424 est prévu autour de la tige 420 pour absorber les chocs qui pourraient se produire lors du recul des poussoirs (vers la gauche sur la figure 16).

Pour maintenir les poussoirs 340b, 344 dans la position angulaire convenable afin que leurs branches horizontales 352 puissent engager en même temps avec certitude aussi bien le corps central C1 que les deux rondelles d'extrémité C2 d'une unité composée U, sans interférer avec les cloisons longitudinales 335, les branches verticales 350 des éléments en équerre 345 portent, à proximité de leurs branches horizontales 352, un patin sous forme d'une pastille 426 en matière plastique auto-lubrifiante et résistante à l'usure, qui frotte contre la roue 400 et empêche les éléments en équerre 345 et leurs poussoirs 340b, 344 de pivoter autour de la tige 420.

En se référant encore un fois aux figures 16 à 18, ainsi qu'à la figure 20, les moyens applicateurs de colle 336 comprennent une paire de coulisseaux 428 déplaçables horizontalement l'un vers l'autre et en sens opposé sous l'action d'actionneurs linéaires respectifs 430.

Sur chacun des coulisseaux 428 est fixé un dispositif encolleur 432, en soi connu. Chacun des deux dispositifs encolleurs opposés 432 comporte un boîtier 434 faisant, entre autres, office de réservoir de colle, qui, ainsi que montré sur la figure 18, communique avec l'extérieur à travers un tampon applicateur de colle 436 en une matière poreuse, consistant de préférence en une pastille d'un métal fritté.

La colle contenue dans le boîtier 434 est thermostaté.

Grâce aux actionneurs 430, qui sont synchronisés avec les mouvements de rotation pas à pas de la roue de transfert 400, les deux dispositifs encolleurs 432 et leurs tampons 436 sont déplacés l'un vers l'autre chaque fois qu'un corps central C1 se trouve à l'arrêt entre les tampons 436, et ceux-ci appliquent une couche de colle fluide aux deux faces d'extrémité du corps C1.

Par 438 sont indiqués des tuyaux flexibles qui proviennent d'une source de colle fluide et qui alimentent les réservoirs 434 avec celle-ci.

Dans le cas des dispositifs encolleurs 432 il s'est avéré avantageux d'utiliser, dans les réservoirs 434, une colle en fusion, susceptible de se solidifier par refroidissement.

Dans ce cas la chambre de circulation 16 de la figure 1 peut ne pas être nécessaire et la double chaîne 390 peut avoir un parcours à circuit fermé très court et être animée éventuellement d'un mouvement intermittent tout le long de ce parcours.

Une machine selon l'invention se prête à une commande électronique programmée de tous ses moteurs et actionneurs, avec la possibilité d'utiliser un programme capable d'auto-apprentissage.

L'invention n'est pas limitée aux modes de réalisation décrits et illustrés à titre d'exemple.

Aussi, alors qu'elle a été décrite dans son application à l'assemblage de bouchons collés qui comprennent un corps et deux rondelles, elle est applicable à l'assemblage de bouchons qui comprennent un corps et une seule rondelle.

## Revendications

1. Machine pour l'assemblage de bouchons collés qui comprennent un composant cylindrique principal (C1; C3) et au moins un composant cylindrique additionnel (C2; C4, C5) collés ensemble par leurs faces radiales jointives, comprenant des moyens (10) pour alimenter avec les composants, en succession, une station d'assemblage (12; 212), et dans laquelle la station d'assemblage (12; 212) comporte des moyens applicateurs de colle (36; 236 ; 336) pour enduire d'une colle fluide la face ou les faces à coller d'un de composants (C1; C4), et des moyens (56; 256) pour amener en contact la face ou chacune des faces enduites de colle avec la face correspondante de l'autre ou des autres composants, et comprenant en outre des moyens de pressage et de transport (14 ; 314) du genre à pinces (92) pour serrer les uns avec les autres les composants ainsi réunis en constituant des unités composées respectives (U), éloigner ces unités de la station d'assemblage (12; 212) et les maintenir serrées pendant le temps nécessaire à la prise de la colle,
**caractérisée en ce que**:
- les moyens d'alimentation (10) sont conçus pour faire avancer en succession et en synchronisme les composants principaux (C1; C3) et les composants additionnels (C2; C4, C5) vers la station d'assemblage (12; 212) le long de canaux d'avancement respectifs (30, 34; 230, 234a, 234b ; 330a, 330b, 334) horizontaux, placés côte à côte et sensiblement parallèles, selon une disposition dans laquelle les faces radiales des deux ou plusieurs composants à coller ensemble pour constituer un bouchon collé (S; T) se font face et sont espacées les unes des autres et les axes des composants sont horizontaux et alignés entre eux;
- les moyens applicateurs de colle (36; 236 ; 336) sont situés à côté d'un des parcours d'avancement dans une position fixe telle qu'ils appliquent la colle par contact à au moins une face radiale à coller d'un des composants (C1; C4) pendant que cette face passe par les moyens applicateurs;
- dans une partie des parcours d'avancement comprise entre les moyens applicateurs de colle (36; 236 ; 336) et les moyens de pressage et de transport (14 ; 314) sont prévus des moyens de guidage (56; 256) pour rapprocher les uns des autres les composants (C1, C2; C3, C4, C5) à réunir, jusqu'à amener sensiblement en contact entre elles les faces radiales à coller; et
- les moyens du pressage et de transport (14 ; 314) sont conçus pour saisir les unes après les autres, par un mouvement de serrage horizontal, les unités composées (U) lorsque celles-ci sont arrivées entre les mâchoires des pinces (92 ; 392).

2. Machine selon la revendication 1, **caractérisée en ce qu'**elle est conçue pour l'assemblage de bouchons collés qui comprennent un composant intermédiaire (C1; C4) et deux composants d'extrémité (C2; C3, C5), **en ce qu'**elle comprend trois parcours d'avancement disposés côte à côte sous forme des canaux (30, 34; 230, 234a, 234b ; 330a, 330b, 334), chacun desquels reçoit en succession les composants respectifs à une extrémité initiale, et desquels le canal central (30; 230 ; 330a, 330b) est susceptible de loger,les composants intermédiaires (C1; C4) et les deux canaux latéraux (34; 234a, 234b; 334) sont susceptibles de loger les composants d'extrémité respectifs (C2; C3, C5), **en ce qu'**une partie initiale du canal central (30; 230) est située plus en amont des parties initiales des canaux latéraux (34; 234a, 234b), et **en ce qu'**à une partie du parcours du canal central comprise entre sa partie initiale et les parties initiales des canaux latéraux (34; 234a, 234b ; 334) sont associés des moyens applicateurs de colle (36; 236 ; 336) pour appliquer la colle aux deux faces radiales du composant intermédiaire (C1; C4).

3. Machine selon la revendication 2, **caractérisée en ce qu'**elle comporte un conduit d'alimentation par gravité (24; 232 ; 332) en composants principaux (C1; C3) dans lequel ces composants avancent avec leurs faces radiales en contact les unes avec les autres, et qui est formé d'un premier tronçon tubulaire (26), d'abord vertical et ensuite coudé, de déviation à 90°, et d'un deuxième tronçon horizontal (28), en forme de canal, qui débouche latéralement dans une partie initiale du canal horizontal (30; 234a ; 330a) d'avancement des composants principaux.

4. Machine selon la revendication 2 ou 3, **caractérisée en ce qu'**elle comporte des conduits verticaux d'alimentation par gravité (32; 224, 226 ; 326) en rondelles (C2; C4, C5), dans lesquels les rondelles descendent avec leurs surfaces de pourtour en contact les unes avec les autres, et qui débouchent du dessus dans les canaux horizontaux respectifs (34; 230, 234b ; 334) d'avancement des rondelles.

5. Machine selon l'une des revendications précédentes, **caractérisée en ce que** les moyens d'alimentation en composants comportent, pour chaque canal d'avancement horizontal (30, 34; 230, 234a, 234b), un poussoir respectif (40, 44; 240, 244) susceptible de se déplacer horizontalement à va-et-vient et entraîné par un actionneur linéaire (42, 46; 242, 246), lequel poussoir engage à chaque fois le composant respectif (C1, C2; C3, C4, C5) qui est arrivé dans la partie initiale de son canal d'avancement pour pousser la file de composants qui se trouve devant lui, et **en ce que** les mouvements des poussoirs sont synchronisés avec les mouvements de serrage des pinces (92 ; 392) des moyens de pressage et de transport (14) de façon telle que le serrage se produit chaque fois qu'une unité composée (U) constituée par les composants réunis (C1, C2; C3, C4, C5) est arrivée entre les mâchoires d'une pince (92 ; 392).

6. Machine selon la revendication 5, **caractérisée en ce que** les canaux d'avancement (30, 34) sont pourvus d'une paroi supérieure (86) espacée par rapport aux composants qui avancent dans le canal.

7. Machine selon la revendication 6, **caractérisée en ce que** la paroi supérieure (86) est équipée d'une série de moustaches élastiques (88) dirigées obliquement vers le bas et vers l'avant, qui frottent sur les composants pour empêcher que ceux-ci se chevauchent.

8. Machine selon la revendication 6 ou 7, **caractérisée en ce que** les canaux d'avancement (30, 34) ont une paroi de fond (122) qui se termine dans une zone comprise entre les mâchoires des pinces (92) et qui n'est pas surmontée par la paroi supérieure (86) pour permettre le prélèvement vers le haut, par les pinces (92), de l'unité composée (U) qui se trouve dans cette zone, et **en ce que** lesdits canaux (30, 34) sont pourvus d'une paroi transversale de butée fixe (124) pour empêcher que ladite unité composée (U) avance au-delà de la zone comprise entre les mâchoires des pinces.

9. Machine selon la revendication 8, **caractérisée en ce qu'**elle comporte une butée (126) située au-dessus de ladite paroi de fond (122) dans la zone qui n'est pas surmontée par la paroi supérieure (86), ladite butée (126) étant susceptible de se déplacer verticalement à va-et-vient au droit de l'espace entre les mâchoires des pinces (92) et étant entraînée par un actionneur linéaire (128) synchronisé de telle façon que la butée est abaissée dans la position où elle est engagée par ladite unité composée (U) pour empêcher que celle-ci se soulève jusqu'à quand elle n'a pas été saisie par la pince (92), après quoi la butée (126) est faite remonter hors du parcours de l'unité composée (U), laquelle, étant transportée par la pince, quitte la station d'assemblage.

10. Machine selon l'une des revendications 2 à 9, **caractérisée en ce qu'**elle est conçue pour l'assemblage de bouchons collés (S) qui comprennent un composant principal intermédiaire ou corps (C1) et deux composants additionnels constitués par des rondelles (C2) appliquées sur deux faces d'extrémité du composant principal (C1), **en ce que** le canal central (30 ; 330a, 330b) est susceptible de loger le composants principaux (C1) et les deux canaux latéraux (34 ; 334) sont susceptibles de loger les rondelles (C2), et **en ce que** les moyens applicateurs de colle (36 ; 336) sont associés au canal central (30 ; 330a, 330b) pour appliquer la colle aux deux faces radiales du composant principal (C1).

11. Machine selon l'une des revendications 2 à 9, **caractérisée en ce qu'**elle est conçue pour l'assemblage de bouchons collés (T) qui comprennent en succession un composant ou corps principal (C3) et deux composants additionnels constitués par une paire de rondelles jointives (C4, C5), l'une (C4) intermédiaire et l'autre (C5) d'extrémité, **en ce que** le canal central (230) est susceptible de loger les rondelles intermédiaires (C4) et les deux canaux latéraux (234a, 234b) sont susceptibles de loger l'un (234a) les composants principaux (C3) et l'autre (234b) les rondelles d'extrémité, et **en ce que** les moyens applicateurs de colle (236) sont associés au canal central (230) pour appliquer la colle aux deux faces radiales des rondelles intermédiaires (C4).

12. Machine selon la revendication 11, **caractérisée en ce qu'**un tronçon du canal central (230) qui se trouve immédiatement en amont des moyens applicateurs de colle (236) est défini par une plate-forme horizontale (250) sur laquelle repose une pince de centrage (252) avec des branches (254) orientées vers les moyens applicateurs de colle (236) et dont les mouvements d'ouverture et de fermeture sont commandés, **en ce que** le conduit vertical d'alimentation (224) en rondelles intermédiaires (C4) débouche au droit des branches (254) de la pince (252), et **en ce que** le poussoir (240) correspondant est sous forme d'une épée entraînée à va-et-vient en synchronisme avec des poussoirs (244a, 244b) associés respectivement aux corps principaux (C3) et aux rondelles d'extrémité (C5), les mouvements d'ouverture et de fermeture de la pince (252) étant tels que les branches (254) saisissent à chaque fois une rondelle (C4) inférieure afin d'assurer qu'elle soit verticale avant que le poussoir en forme d'épée (240) n'avance entre les branches (254) et pousse la rondelle inférieure en la faisant passer entre les moyens applicateurs de colle (236) tandis que la rondelle suivante repose sur le poussoir en forme d'épée, après quoi le poussoir en forme d'épée (240) recule et la pince (252) s'écarte pour accueillir cette rondelle suivante qui est descendue sur la plate-forme (250).

13. Machine selon l'une des revendications précédentes, **caractérisée en ce qu'**elle comporte un double chaîne transporteuse motorisée (90 ; 390) à circuit fermé qui porte une pluralité de pinces (92 ; 392) équidistantes, **en ce qu'**au droit de la station d'assemblage (12) la double chaîne (90 ; 392) est renvoyée par une double roue dentée de renvoi (108 ; 408) correspondante, animée d'un mouvement de rotation unidirectionnel intermittent pour faire stationner chaque pince (92 ; 392) dans une position de prise d'une unité composée (U), et **en ce que** qu'à la double roue de renvoi (108 ; 408) est associé un mécanisme à came (130) de commande des mouvements d'ouverture et de fermeture des pinces (92).

14. Machine selon la revendication 13, **caractérisée en ce que** chaque pince (92) comporte un mâchoire fixe (94) et une mâchoire mobile (96) qui est rappelée vers la mâchoire fixe par un ressort (100), **en ce que** la mâchoire mobile (96) est équipée d'une butée (104), **en ce qu'**elle comporte une came (132) à piste frontale laquelle est entraînée dans un mouvement angulaire à va-et-vient coaxialement à la double roue de renvoi (108), **en ce que** la double roue de renvoi (108) est équipée de tiges suiveuses (142) susceptibles de coulisser parallèlement à l'axe des roues (108) et chacune desquelles est pourvue d'un palpeur (144) maintenu en contact par un ressort correspondant (146) avec la piste de la came (132), ainsi que d'une butée (148) susceptible d'être engagée à chaque fois par poussée par la butée correspondante (104) d'une mâchoire mobile (96), **en ce que** la piste de la came (132) présente une partie de piste en relief pour déplacer à chaque fois une mâchoire mobile (96), dans le sens d'ouverture de la pince (92) qui est sur le point d'arriver à la station d'assemblage (12), dans le but de relâcher un bouchon collé (S) après la prise de la colle, et une partie de piste surbaissée pour permettre la fermeture de la pince (92), sous l'effet de son ressort (100), dans le but de saisir une unité composée (U) qui se trouve à la fin de la station d'assemblage (12).

15. Machine selon la revendication 14, **caractérisée en ce que** qu'elle comporte un moteur commun (106) qui commande la circulation à vitesse constante de la double chaîne (90) dans sa partie qui ne correspond pas à ladite double roue de renvoi (108) et qui par l'entremise de mécanismes respectifs (114, 134) commande de façon synchronisée le mouvement de rotation intermittent unidirectionnel de la double roue à chaîne (108) et le mouvement angulaire à va-et-vient de la came (132), et **en ce que** dans deux branches opposées du circuit de la double chaîne (90) sont incorporées des roues de renvoi respectives (120) susceptibles de se déplacer l'une vers l'autre et dans le sens opposé pour permettre le passage de la double chaîne (90) de la condition de mouvement continu à celle de mouvement intermittent et inversement.

16. Machine selon l'une des revendications 13 à 15, **caractérisée en ce qu'**elle comporte une chambre de circulation (16) dans laquelle la double chaîne (90) circule à vitesse constante selon un parcours sinueux pour le temps nécessaire à obtenir la prise de la colle.

17. Machine selon l'une des revendications précédentes, **caractérisée en ce que** ce les moyens applicateurs de colle (36; 236) comprennent un rouleau encolleur cylindrique (58) qui tourne autour d'un axe vertical et un corps (60) distributeur de colle avec une cavité intérieure (70) reliée à une source de colle fluide et avec une face de contact (62) appliquée contre la surface périphérique du rouleau encolleur (58), cette face de contact présentant une fenêtre (72) qui communique avec la cavité (70) pour céder la colle à la surface du rouleau encolleur (58), le rouleau encolleur étant disposé de telle façon qu'il est léché tangentiellement par la face radiale correspondante du composant (C1) qui doit être enduit de colle.

18. Machine selon la revendication 17, **caractérisée en ce que** la surface périphérique du rouleau encolleur (58) présente une disposition régulière d'alvéoles (74).

19. Machine selon la revendication 17 ou 18, **caractérisée en ce qu'**au corps distributeur (60) est associé un ressort (68) disposé de façon telle qu'il maintient ladite face de contact (62) pressée de façon élastique contre la surface périphérique du rouleau encolleur (58).

20. Machine selon l'une des revendications 17 à 19, **caractérisée en ce que** la cavité intérieure (70) du corps distributeur (60) est formée comme un siphon en U dont une première branche (76) est reliée au réservoir et dont une deuxième branche est définie conjointement par une paroi de fond de la fenêtre (72) et par la surface périphérique du rouleau d'encolleur (58), et **en ce que** dans une partie supérieure du corps distributeur (60) est formé un puits (78) qui communique par un conduit rétréci (80) avec le sommet de la deuxième branche et dans lequel se trouve un capteur (82) de présence de la colle fluide dans le puits (78).

21. Machine selon la revendication 20, **caractérisée en ce que** le rouleau encolleur (58) est entraîné en rotation à une vitesse périphérique de peu inférieure à celle que le corps intermédiaire (C1) atteint au moment de son passage par le rouleau.

22. Machine selon la revendication 21, **caractérisée en ce que** le rouleau encolleur (58) est entraîné en rotation à partir d'un moteur par l'entremise d'une roue libre interposée entre le moteur et le rouleau.

23. Machine selon l'une des revendications 5 à 16, **caractérisée en ce que** le canal central comprend une partie d'amont (330a) et une partie d'aval (330b) entre lesquelles est interposée une roue de transfert (400) à encoches radiales (402) angulairement équidistantes, entraînée en rotation pas à pas, autour d'un axe transversal par rapport à ce canal et en synchronisme avec les mouvements à va-et-vient d'un poussoir d'amont (340), les encoches (402) de la roue (400) recevant à chaque fois du poussoir d'amont (340) un composant intermédiaire (C1) et transférant à chaque fois ce composant intermédiaire (C1) à la partie d'aval (330b) du canal central, **en ce qu'** à cette partie d'aval (330b) du canal central est associé au moins un poussoir d'aval (340b) se déplaçant à va-et-vient en synchronisme avec le poussoir d'amont (340) et avec la roue de transfert (400) pour enlever à chaque fois un composant intermédiaire (C1) d'une encoche (402) de la roue (400) et l'introduire entre les mâchoires d'une pince (392) en attente, et **en ce que** les moyens applicateurs de colle (336) comprennent une paire de dispositifs encolleurs opposés (432), situés de chaque côté du parcours des encoches (402) et chacun desquels comporte un tampon applicateur de colle (436) commandé en déplacement à va-et-vient en synchronisme avec les mouvements de rotation pas à pas de la roue de transfert (400), les deux tampons (436) opposés étant déplacés l'un vers l'autre chaque fois qu'un composant intermédiaire (C1) se trouve entre ces tampons, pour appliquer la colle à ses deux faces opposées.

24. Machine selon la revendication 23, **caractérisée en ce qu'**elle comporte une paire de poussoirs d'aval (340b) pour expulser chaque composant intermédiaire d'une encoche (402) de la roue de transfert (400), ces poussoirs d'aval (340b) étant situés des deux côtés de la roue de transfert (400), ainsi qu'une paire de poussoirs latéraux (344) situés des deux côtés des poussoirs d'aval (340b) pour faire avancer des composants d'extrémité (C2) dans des canaux latéraux (334) et les introduire dans les pinces (392) en même temps que le composant intermédiaire (C1), les poussoirs d'aval (340b) et les poussoirs latéraux (344) étant solidaires entre eux et étant entraînés à va-et-vient par un actionneur linéaire commun (346).

25. Machine selon la revendication 24, **caractérisée en ce que** les canaux latéraux (344) et la partie d'aval (330b) du canal central sont séparés par des cloisons longitudinales (335) et les canaux latéraux (344) sont délimités à l'extérieur par des parois latérales longitudinales convergentes (356), **en ce que** chaque poussoir d'aval (340b) et chaque poussoir latéral (344) fait partie d'un élément plat (345) ayant une forme en équerre qui comprend une branche verticale (350) et une branche horizontale (352) qui s'étend vers les pinces (392), et **en ce que** chaque branche horizontale (352) présente une fente longitudinale (353) grâce à laquelle elle est divisée en deux parties constituant, respectivement, un des poussoirs d'aval (340b) et un des poussoirs latéraux (344), ladite fente longitudinale (353) permettant à chaque branche horizontale (352) de recevoir, entre ses deux parties (340b, 344), la cloison correspondante, et les quatre poussoirs d'aval (340b) et latéraux (344) étant susceptibles d'engager, respectivement et en même temps, les composants intermédiaires (C1) et d'extrémité (C2) des unités composées (U) successives pour les pousser dans les pinces (392).

26. Machine selon la revendication 25, **caractérisée en ce que** les deux éléments en équerre (345) sont portés par une tige horizontale fixe (420) sur laquelle est monté coulissant un manchon (421) sur lequel est formé un collier (422) et duquel les deux éléments en équerre (345) sont solidaires par leurs branches verticales (350), **en ce qu'**une partie inférieure de la branche verticale (350) de chaque élément en équerre (345) est articulée à la tige d'un actionneur linéaire (346) pour l'entraînement à va-et-vient simultané des deux éléments en équerre (345) et de leurs quatre poussoirs (340b, 344), **en ce que** le manchon (421) et son collier (422), ainsi que les deux éléments en équerre (345), sont susceptibles de pivoter autour de la tige fixe (420), et **en ce que** pour maintenir les éléments en équerre (345) dans la position angulaire convenable afin que leurs branches horizontales (352) puissent engager en même temps avec certitude, respectivement, aussi bien le composant central (C1) que les deux composants d'extrémité (C2) d'une unité composée (U), les branches verticales (350) des éléments en équerre (345) portent, à proximité de leurs branches horizontales (352), un patin respectif sous forme d'une pastille (426) en matière plastique auto-lubrifiante et résistante à l'usure, qui frotte contre la roue (400) et empêche les deux éléments en équerre (345) de pivoter autour de la tige fixe (420), pour assurer que les branches horizontales (352) engagent en même temps avec certitude aussi bien le corps central (C1) que les deux rondelles d'extrémité (C2) d'une unité composée (U), sans interférer avec les cloisons longitudinales (335).

27. Machine selon la revendication 23, **caractérisée en ce que** les moyens applicateurs de colle (316) comprennent une paire de coulisseaux (428) déplaçables horizontalement l'un vers l'autre et en sens opposé sous l'action d'actionneurs linéaires respectifs (430) et sur chacun desquels est fixé un dispositif encolleur (432), chacun des deux dispositifs encolleurs opposés (432) comportant un boîtier (434) faisant office de réservoir de colle, qui communique avec l'extérieur à travers un tampon applicateur de colle (436) en une matière poreuse, et **en ce que** lesdits actionneurs (430) des coulisseaux (428) sont synchronisés avec les mouvements de rotation pas à pas de la roue de transfert (400) de façon à déplacer l'un vers l'autre les deux dispositifs encolleurs (432) et leurs tampons (436) chaque fois qu'un corps central (C1) se trouve à l'arrêt entre les tampons (436).

## Claims

1. A machine for assembling glued corks, which corks include a main cylindrical component (C1; C3) and at least one additional cylindrical component (C2; C4, C5) glued together by their abutting radial faces, said machine including means (10) for supplying an assembly station (12; 212) successively with the components, and in which machine the assembly station (12; 212) comprises adhesive applicator means (36; 236; 336) for coating with a liquid adhesive the face or faces to be glued of one of the components (C1; C4), and means (56; 256) for bringing into contact the adhesive-coated face or each of the adhesive-coated faces with the corresponding face of the other component or components, and also including pressing and conveying means (14; 314) comprising clamps (92) for mutually pressing together the components thus joined to form respective composite units (U), removing these units from the assembly station (12; 212) and keeping them pressed together for the time required for the adhesive to set, **characterised in that**:
- the supply means (10) are designed to feed the main components (C1; C3) and the additional components (C2; C4, C5) successively and in synchronism to the assembly station (12; 212) along respective horizontal feed channels (30, 34; 230, 234a, 234b; 330a, 330b, 334) situated side by side and substantially parallel in an arrangement wherein the radial faces of two or more components to be glued together to form a glued cork (S; T) are mutually facing and mutually spaced apart and the axes of the components are horizontal and mutually aligned;
- the adhesive applicator means (36; 236; 336) are disposed alongside one of the feed paths in a fixed position so that they apply the adhesive by contact to at least one radial face to be glued of one of the components (C1; C4) while this face passes through the applicator means;
- in a portion of the feed paths between the adhesive applicator means (36; 236; 336) and the pressing and conveying means (14; 314) there are provided guiding means (56; 256) for mutually bringing together the components (C1, C2; C3, C4, C5) to be joined until the radial faces to be glued are brought substantially into mutual contact; and
- the pressing and conveying means (14; 314) are designed to grasp the composite units (U) one after the other by a horizontal pressing motion when the said units have arrived between the jaws of the clamps (92; 392).

2. A machine according to claim 1, **characterised in that** it is designed for the assembly of glued corks including one interposed component (C1; C4) and two end components (C2; C3, C5), **in that** the said machine includes three feed paths arranged side by side in the form of channels (30, 34; 230, 234a, 234b; 330a, 330b, 334), each of which receives in succession the respective components at one initial end, and of which the central channel (30; 230; 330a, 330b) can accommodate the interposed components (C1; C4) and the two side channels (34; 234a, 234b; 334) can accommodate the respective end components (C2; C3, C5), **in that** an initial portion of the central channel (30; 230) is disposed further upstream of the initial portions of the side channels (34; 234a, 234b), and **in that** there is combined with a portion of the central channel path, between its initial portion and the initial portions of the side channels (34; 234a, 234b; 334), the adhesive applicator means (36; 236; 336) for the purpose of applying the adhesive to the two radial faces of the interposed component (C1; C4).

3. A machine according to claim 2, **characterised in that** it comprises a gravity supply tube (24; 232; 332) for the main components (C1; C3), in which tube these components are fed with their radial faces in mutual contact, and which tube consists of a first tubular length (26), initially vertical and then elbowed with a 90° bend, and a second horizontal length (28) in the form of a channel which opens sideways into an initial portion of the horizontal feed channel (30; 234a; 330a) for the main components.

4. A machine according to claim 2 or 3, **characterised in that** it comprises vertical gravity supply tubes (32; 224, 226; 326) for discs (C2; C4, C5), in which tubes the discs fall with their circumferential surfaces in mutual contact, and which tubes open from above into the respective horizontal feed channels (34; 230, 234b; 334) for the discs.

5. A machine according to any one of the preceding claims, **characterised in that** the component supply means comprise, for each horizontal feed channel (30, 34; 230, 234a, 234b), a respective push member (40, 44; 240, 244) capable of moving horizontally in a reciprocating motion and driven by a linear actuator (42, 46; 242, 246), which push member engages on each occasion the respective component (C1, C2; C3, C4, C5) that has arrived in the initial portion of the component feed channel in order to push the line of components disposed in front of the said component, and **in that** the movements of the push members are synchronised with the pressing movements of the clamps (92; 392) of the pressing and conveying means (14) in such a way that pressing occurs each time that a composite unit (U) consisting of the joined components (C1, C2; C3, C4, C5) arrives between the jaws of a clamp (92; 392).

6. A machine according to claim 5, **characterised in that** the feed channels (30, 34) are provided with an upper wall (86) which is spaced apart from the components being fed along the channel.

7. A machine according to claim 6, **characterised in that** the upper wall (86) is provided with a series of flexible flaps (88) which extend obliquely downwards and forwards and which brush over the components to prevent them from overlapping.

8. A machine according to claim 6 or 7, **characterised in that** the feed channels (30, 34) have a lower wall (122) which ends in an area between the jaws of the clamps (92) and is not surmounted by the upper wall (86), to permit the upward removal by the clamps (92) of the composite unit (U) located in this area, and **in that** the said channels (30, 34) are provided with a dead-stop transverse wall (124) to prevent the said composite unit (U) from being fed beyond the area between the jaws of the clamps.

9. A machine according to claim 8, **characterised in that** it comprises a stop (126) disposed above the said lower wall (122) in the area not surmounted by the upper wall (86), the said stop (126) being capable of moving vertically in a reciprocating motion on a line with the gap between the jaws of the clamps (92) and being driven by a linear actuator (128) synchronised so that the stop is lowered in the position in which it is engaged by the said composite unit (U) to prevent the said unit from rising before it has been grasped by the clamp (92), after which the stop (126) is lifted again out of the path of the composite unit (U), which unit, being conveyed by the clamp, leaves the assembly station.

10. A machine according to any one of claims 2 to 9, **characterised in that** it is designed for the assembly of glued corks (S) which include one main interposed component or body (C1) and two additional components consisting of discs (C2) applied to two end faces of the main component (C1), **in that** the central channel (30; 330a, 330b) can accommodate the main components (C1) and the two side channels (34; 334) can accommodate the discs (C2), and **in that** the adhesive applicator means (36; 336) are combined with the central channel (30; 330a, 330b) for the purpose of applying the adhesive to the two radial faces of the main component (C1).

11. A machine according to any one of claims 2 to 9, **characterised in that** it is designed for the assembly of glued corks (T) which successively include a main component or body (C3) and two additional components consisting of a pair of abutting discs (C4, C5), the one (C4) an interposed disc and the other (C5) an end disc, **in that** the central channel (230) can accommodate the interposed discs (C4) and, of the two side channels (234a, 234b), the one (234a) can accommodate the main components (C3) and the other (234b) can accommodate the end discs, and **in that** the adhesive applicator means (236) are combined with the central channel (230) for the purpose of applying the adhesive to the two radial faces of the interposed discs (C4).

12. A machine according to claim 11, **characterised in that** a length of the central channel (230) located immediately upstream of the adhesive applicator means (236) is defined by a horizontal platform (250) whereon rests a centring clamp (252) which has arms (254) directed towards the adhesive applicator means (236) and the opening and closing movements of which are controlled, **in that** the vertical supply tube (224) for interposed discs (C4) opens out on a line with the arms (254) of the clamp (252), and **in that** the corresponding push member (240) is a sword-shaped member driven in reciprocating motion in synchronism with push members (244a, 244b) matching the main bodies (C3) and the end discs (C5), respectively, the opening and closing movements of the clamp (252) being such that the arms (254) on each occasion grasp a lowermost disc (C4) to ensure that it is vertical before the sword-shaped push member (240) moves forward between the arms (254) and pushes the lowermost disc, causing it to pass between the adhesive applicator means (236) while the next disc rests on the sword-shaped push member, after which the sword-shaped push member (240) retracts and the clamp (252) spreads apart to accept this next disc which has fallen onto the platform (250).

13. A machine according to any one of the preceding claims, **characterised in that** it comprises a motorised closed-loop double conveyor chain (90; 390) supporting a plurality of equidistant clamps (92; 392), **in that**, on a line with the assembly station (12), the double chain (90; 392) is returned by a matching toothed double return wheel (108; 408) driven by an intermittent unidirectional rotational movement in order to station each clamp (92; 392) in a position where it can take up a composite unit (U), and **in that** there is combined with the double return wheel (108; 408) a cam mechanism (130) controlling the opening and closing movements of the clamps (92).

14. A machine according to claim 13, **characterised in that** each clamp (92) comprises one stationary jaw (94) and one movable jaw (96) which is returned towards the stationary jaw by a spring (100), **in that** the movable jaw (96) is provided with a stop (104), **in that** it comprises a cam (132) having a frontal track which is driven in an angular reciprocating motion coaxially with the double return wheel (108), **in that** the double return wheel (108) is provided with follower rods (142) that are slidable in parallel with the axis of the wheels (108), each of the said rods being provided with a sensor (144) which is kept in contact with the track of the cam (132) by means of 'a corresponding spring (146), the said rods also being provided with a stop (148) which can be pressure-engaged on each occasion by the matching stop (104) of a movable jaw (96), **in that** the track of the cam (132) has a raised portion of track for the purpose of moving, on each occasion, a movable jaw (96) in the direction in which the clamp (92) opens when it is about to arrive at the assembly station (12) in order to release a glued cork (S) after the adhesive has set, and a lowered portion of track to permit closing of the clamp (92) by the action of the spring (100) for the purpose of grasping a composite unit (U) located at the end of the assembly station (12).

15. A machine according to claim 14, **characterised in that** it comprises a common motor (106) which controls the circulation, at constant speed, of the double chain (90) in the portion thereof which does not match the said double return wheel (108) and which, by the interposition of respective mechanisms (114, 134), controls in a synchronised manner the intermittent unidirectional rotational movement of the double chain wheel (108) and the angular reciprocating motion of the cam (132), and **in that** two opposite arms of the double chain loop (90) incorporate respective return wheels (120) capable of moving towards each other and in the opposite direction to enable the double chain (90) to pass from the continuous-motion state to the intermittent-motion state and vice versa.

16. A machine according to any one of claims 13 to 15, **characterised in that** it comprises a circulation chamber (16) wherein the double chain (90) circulates at constant speed along a winding path for the time required for the adhesive to set.

17. A machine according to any one of the preceding claims, **characterised in that** the adhesive applicator means (36; 236) include a cylindrical adhesive-spreading roller (58), which rotates about a vertical axis, and an adhesive-distributing body (60) with an interior cavity (70) joined to a source of liquid adhesive, and with a contact face (62) which bears against the peripheral surface of the adhesive-spreading roller (58), this contact face having a window (72) which communicates with the cavity (70) to enable the adhesive to pass onto the surface of the adhesive-spreading roller (58), the adhesive-spreading roller being arranged in such a way that it is tangentially swept by the corresponding radial face of the component (C1) that is to be coated with adhesive.

18. A machine according to claim 17, **characterised in that** the peripheral surface of the adhesive-spreading roller (58) has a regular arrangement of openings (74).

19. A machine according to claim 17 or 18, **characterised in that** there is combined with the distributor body (60) a spring (68) arranged in such a way that it keeps the said contact face (62) resiliently pressed against the peripheral surface of the adhesive-spreading roller (58).

20. A machine according to any one of claims 17 to 19, **characterised in that** the interior cavity (70) of the distributor body (60) is made like a U-shaped trap, a first arm of which (76) is connected to the container and a second arm of which is jointly defined by a lower wall of the window (72) and the peripheral surface of the adhesive-spreading roller (58), and **in that** there is made in an upper portion of the distributor body (60) a well (78), which communicates via a narrow tube (80) with the top end of the second arm and in which well there is located a sensor (82) that senses the presence of the liquid adhesive in the well (78).

21. A machine according to claim 20, **characterised in that** the adhesive-spreading roller (58) is rotated at a peripheral speed slightly lower than that attained by the interposed body (C1) at the time it passes through the roller.

22. A machine according to claim 21, **characterised in that** the adhesive-spreading roller (58) is rotated by a motor by the interposition of a free wheel between the motor and the roller.

23. A machine according to any one of claims 5 to 16, **characterised in that** the central channel includes an upstream portion (330a) and a downstream portion (330b) between which portions there is interposed a transfer wheel (400) having angularly equidistant radial notches (402), the said wheel being rotated stepwise about a through-going shaft relative to this channel and in synchronism with the reciprocating motion of an upstream push member (340), the notches (402) of the wheel (400) receiving an interposed component (C1) on each occasion from the upstream push member (340) and on each occasion transferring this interposed component (C1) to the downstream portion (330b) of the central channel, **in that** there is combined with this downstream portion (330b) of the central channel at least one downstream push member (340b) moving in reciprocating motion in synchronism with the upstream push member (340) and with the transfer wheel (400) to remove, on each occasion, an interposed component (C1) from a notch (402) of the wheel (400) and to insert it between the jaws of a waiting clamp (392), and **in that** the adhesive applicator means (336) include a pair of mutually facing adhesive-spreading devices (432) which are disposed on each side of the path of the notches (402) and each of which comprises an adhesive applicator pad (436) controlled to make a reciprocating motion in synchronism with the stepwise rotational movements of the transfer wheel (400), the two mutually facing pads (436) being moved towards each other each time that an interposed component (C1) is located between these pads, in order to apply the adhesive to the two opposite faces thereof.

24. A machine according to claim 23, **characterised in that** it comprises a pair of downstream push members (340b) for the purpose of expelling each interposed component from a notch (402) of the transfer wheel (400), these downstream push members (340b) being disposed on the two sides of the transfer wheel (400), and also a pair of side push members (344) disposed on the two sides of the downstream push members (340b) for the purpose of feeding the end components (C2) forward in the side channels (334) and inserting them into the clamps (392) at the same time as the interposed component (C1), the downstream push members (340b) and the side push members (344) being mutually rigidly joined and being driven in a reciprocating motion by a common linear actuator (346).

25. A machine according to claim 24, **characterised in that** the side channels (344) and the downstream portion (330b) of the central channel are separated by longitudinal partitions (335) and the side channels (344) are outwardly defined by converging longitudinal side walls (356), **in that** each downstream push member (340b) and each side push member (344) forms part of a flat element (345) having an angle-iron shape which includes a vertical arm (350) and a horizontal arm (352) extending towards the clamps (392), and **in that** each horizontal arm (352) has a longitudinal aperture (353) by which the said arm is divided into two portions forming one of the downstream push members (340b) and one of the side push members (344), respectively, the said longitudinal aperture (353) enabling each horizontal arm (352) to receive, between the two portions thereof (340b, 344), the corresponding partition, and the four downstream (340b) and side (344) push members being capable of engaging, respectively and simultaneously, the interposed (C1) and end (C2) components of the successive composite units (U) for the purpose of pushing them into the clamps (392).

26. A machine according to claim 25, **characterised in that** the two angle iron elements (345) are supported by a stationary horizontal rod (420), on which is slidably mounted a sleeve (421) on which a collar (422) is formed and to which the vertical arms (350) of the two angle iron elements (345) are rigidly connected, **in that** a lower portion of the vertical arm (350) of each angle iron element (345) is pivotably connected to the rod of a linear actuator (346) in order to drive in simultaneous reciprocating motion the two angle iron elements (345) and the four push members (340b, 344) thereof, **in that** the sleeve (421) and the collar (422) thereof and the two angle iron elements (345) are pivotable about the stationary rod (420), and **in that**, in order to keep the angle iron elements (345) in the appropriate angular position to enable their horizontal arms (352) reliably to engage simultaneously both the central component (C1) and the two end components (C2), respectively, of a composite unit (U), the vertical arms (350) of the angle iron elements (345) support, close to their horizontal arms (352), a respective skid in the form of a self-lubricating and wear-resistant plastic plate (426), which rubs against the wheel (400) and prevents the two angle iron elements (345) from pivoting about the stationary rod (420), to ensure that the horizontal arms (352) reliably engage simultaneously both the central body (C1) and the two end discs (C2) of a composite unit (U) without interfering with the longitudinal partitions (335).

27. A machine according to claim 23, **characterised in that** the adhesive applicator means (316) include a pair of slides (428) which are movable horizontally towards each other and in the opposite direction by respective linear actuators (430), and to each of which is attached an adhesive-spreading device (432), each of the two mutually facing adhesive-spreading devices (432) comprising a housing (434) acting as a container for adhesive, which communicates with the exterior via an adhesive applicator pad (436) made of a porous material, and **in that** the said actuators (430) of the slides (428) are synchronised with the stepwise rotational movements of the transfer wheel (400) in order to move the two adhesive-spreading devices (432) and their pads (436) towards each other each time that a central body (C1) stops between the pads (436).

## Patentansprüche

1. Maschine zum Zusammenfügen geklebter Stopfen, die aus einem zylindrischen Hauptteil (C1; C3) und wenigstens einem zylindrischen Zusatzteil (C1; C4, C5) bestehen, welche an ihren sich berührenden Radialflächen miteinander verklebt sind, umfassend Mittel (10) zum aufeinanderfolgenden Zuführen der Bestandteile in eine Fügestation (12; 212), welche Mittel für den Klebstoffauftrag (36; 236; 336) zum Beschichten der zu verklebenden Fläche oder Flächen eines der Bestandteile (C1; C4) mit einem flüssigen Klebstoff sowie Mittel (56; 256) aufweist, um die Fläche oder jede Fläche, die mit Klebstoff beschichtet ist, mit der entsprechenden Fläche des anderen Bestandteils oder der anderen Bestandteile in Berührung zu bringen, sowie weiterhin umfassend Druck- und Transportmittel (14; 314) mit Klemmen (92; 392), um die so miteinander verbundenen Bestandteile zusammenzudrücken, wodurch entsprechende Verbundeinheiten (U) gebildet werden, und um diese Einheiten aus der Fügestation (12; 212) zu entfernen und sie über einen Zeitraum zusammengeklemmt zu halten, der für das Abbinden des Klebstoffs erforderlich ist,
**gekennzeichnet durch** die folgenden Merkmale:
die Zuführmittel (10) sind so ausgelegt, daß sie die Hauptteile (C1; C3) und die Zusatzteile (C2; C4, C5) in Richtung auf die Fügestation (12; 212) nacheinander und synchron entlang horizontaler Vorschubkanäle (30, 34; 230, 234a, 234b; 330a, 330b, 334) fördern, welche im wesentlichen parallel nebeneinander in der Weise angeordnet sind, daß die Radialflächen von zwei oder mehr miteinander zu verklebender Bestandteile für die Bildung eines geklebten Stopfens (S; T) einander mit Abstand gegenüberliegen und die Achsen der Bestandteile in horizontaler Richtung miteinander fluchten;
die Mittel (36; 236; 336) für den Klebstoffauftrag sind seitlich zu einem der Vorschubwege in einer festen Stellung so angeordnet, daß sie den Klebstoff **durch** Berührung mit wenigstens einer zu verklebenden Radialfläche eines der Bestandteile (C1; C4) aufbringen, während diese Fläche an den Mitteln für den Klebstoffauftrag vorbeiläuft;
in einem Bereich der Vorschubwege zwischen den Mitteln für den Klebstoffauftrag (36; 236; 336) und den Druck- und Transportmitteln (14; 314) sind Führungsmittel (56; 256) vorgesehen, die die miteinander zu verbindenden Bestandteile (C1, C2; C3, C4, C5) einander annähern, bis sich die miteinander zu verklebenden Radialflächen im wesentlichen berühren;
die Druck- und Transportmittel (14; 314) sind so ausgelegt, daß sie die Verbundeinheiten (U) einzeln nacheinander **durch** eine horizontale Klemmbewegung erfassen, wenn diese zwischen die Backen der Klemmen (92; 392) gelangt sind.

2. Maschine nach Anspruch 1, **dadurch gekennzeichnet, daß** diese zum Zusammenfügen von geklebten Stopfen ausgelegt ist, welche aus einem mittleren Bestandteil (C1; C4) und zwei äußeren Bestandteilen (C2; C3, C5) bestehen, daß drei nebeneinanderliegende Vorschubbahnen in Form von Kanälen (30, 34; 230, 234a, 234b; 330a, 330b, 334) vorgesehen sind, von denen jeder nacheinander die entsprechenden Bestandteile an einem Anfangsende aufnimmt, wobei der mittlere Kanal (30; 230; 330a, 330b) die mittleren Bestandteile (C1; C4) und die beiden seitlichen Kanäle (34; 234a, 234b; 334) die entsprechenden Endbestandteile (C2; C3, C5) aufnehmen, daß der Eingangsbereich des mittleren Kanals (30; 230; 330a) stromauf zu den Eingangsbereichen der seitlichen Kanäle (34; 234a, 234b; 334) liegt und daß einem Teil des Vorschubweges des mittleren Kanals zwischen dessen Eingangsbereich und den Eingangsbereichen der seitlichen Kanäle (34; 234a, 234b; 334) Mittel für den Klebstoffauftrag (36; 236; 336) zugeordnet sind, um den Klebstoff auf beide Radialflächen der mittleren Komponente (C1; C4) aufzubringen.

3. Maschine nach Anspruch 2, **dadurch gekennzeichnet, daß** diese einen Zuführkanal (24; 232; 332) für die Schwerkraftförderung der Hauptteile (C1; C3) aufweist, in welchem sich diese Hauptteile so fortbewegen, daß sie sich mit ihren Radialflächen berühren, wobei dieser Zuführkanal aus einem ersten, rohrförmigen Abschnitt (26), der zunächst vertikal und dann zur Umlenkung um 90° gekrümmt verläuft, und aus einem zweiten, horizontalen Abschnitt (28) in Form eines Kanals besteht, der seitlich in den Eingangsbereich des horizontalen Kanals (30; 234a, 330a) für den Vorschub der Hauptteile mündet.

4. Maschine nach Anspruch 2 oder 3, **gekennzeichnet durch** vertikale Zuführkanäle (32; 224, 226; 336) für die Schwerkraftförderung der Scheiben (C2; C4, C5), in welchen die Scheiben unter Berührung ihrer Umfangsflächen nach unten gelangen und welche von oben in die entsprechenden horizontalen Kanäle (34; 230, 234b; 334) für den Vorschub der Scheiben münden.

5. Maschine nach einem der vorhergehenden Ansprüche, **dadurch gekennzeichnet, daß** die Zuführmittel (10) für die Bestandteile für jeden horizontalen Zuführkanal (30, 34; 230, 234a, 234b) einen entsprechenden Schieber (40, 44; 240, 244) haben, der in horizontaler Richtung hin- und herbeweglich ist und von einem linearen Antriebsorgan (42, 46; 242, 246) betätigt wird, wobei dieser Schieber jedes Mal den entsprechenden Bestandteil (C1, C2; C3, C4, C5) erfaßt, der im Anfangsbereich des entsprechenden Vorschubkanals angekommen ist, um dadurch die davorliegende Reihe der Bestandteile vorzuschieben, und daß die Bewegungen der Schieber mit den Klemmbewegungen der Klemmen (92; 392) der Druck- und Transportmittel (14) so synchronisiert sind, daß die Klemmung jedes Mal dann erfolgt, wenn eine aus den miteinander verbundenen Bestandteilen (C1, C2; C3, C4, C5) bestehende Verbundeinheit (U) zwischen den Backen einer Klemme (92; 392) angekommen ist.

6. Maschine nach Anspruch 5, **dadurch gekennzeichnet, daß** die Vorschubkanäle (30, 34) eine obere Wand (36) haben, die einen Abstand von den in dem Kanal nach vorn bewegten Bestandteilen hat.

7. Maschine nach Anspruch 6, **dadurch gekennzeichnet, daß** die obere Wand (86) mit einer Reihe elastischer Nadeln (88) ausgerüstet ist, die sich schräg nach unten und vorn erstrecken und in Gleitberührung mit den Bestandteilen sind, um zu vermeiden, daß diese übereinander geschoben werden.

8. Maschine nach Anspruch 6 oder 7, **dadurch gekennzeichnet, daß** die Vorschubkanäle (30, 34) eine Bodenwand (122) haben, die in einem Bereich zwischen den Backen der Klemmen (92) endet, welcher nicht mehr von der oberen Wand (86) überdeckt ist, so daß mittels der Klemmen (92) die Verbundeinheit (U) nach oben abgenommen werden kann, die sich in diesem Bereich befindet, und daß die Kanäle (30, 34) eine feste, querverlaufende Anschlagwand (124) haben, die verhindert, daß die genannte Verbundeinheit (U) über den Bereich zwischen den Backen der Klemmen (92) hinausläuft.

9. Maschine nach Anspruch 8, **gekennzeichnet durch** einen Anschlag (126), der sich über der Bodenwand (122) in einem Bereich befindet, der nicht mehr von der oberen Wand (86) überdeckt ist, wobei dieser Anschlag (126) in vertikaler Richtung in dem Raum zwischen den Backen der Klemmen (92) mittels eines linearen Antriebsorgans (128) hin- und herbeweglich ist, welches so synchronisiert ist, daß der Anschlag gegen die genannte Verbundeinheit (U) abgesenkt wird, um zu verhindern, daß diese aufsteigt, solange sie noch nicht von der Klemme (92) erfasst ist, wonach der Anschlag (126) über den Vorschubweg der Verbundeinheit angehoben wird, so daß diese **durch** den Transport mittels der Klemme (92) die Fügestation verläßt.

10. Maschine nach einem der Ansprüche 2 bis 9, **dadurch gekennzeichnet, daß** diese zum Zusammenfügen von geklebten Stopfen (S) ausgelegt ist, welche aus einem mittleren Hauptteil oder Hauptkörper (C1) und zwei scheibenförmigen Zusatzteilen (C2) zusammengesetzt sind, welche an den beiden Endflächen des Hauptkörpers (C1) angebracht sind, daß der mittlere Kanal (30; 330a, 330b) die Hauptteile (C1) und die beiden seitlichen Kanäle (34; 334) die Scheiben (C2) aufnehmen, und daß die Mittel für den Klebstoffauftrag (36; 336) dem mittleren Kanal (30; 330a, 330b) zugeordnet sind, um den Klebstoff auf beide Radialflächen des Hauptteils (C1) aufzutragen.

11. Maschine nach einem der Ansprüche 2 bis 9, **dadurch gekennzeichnet, daß** diese zum Zusammenfügen geklebter Stopfen (T) ausgelegt ist, die nacheinander aus einem Hauptteil oder Hauptkörper (C3) und zwei Zusatzteilen zusammengesetzt sind, welche aus einem Paar flacher Scheiben (C4, C5) bestehen, von denen eine eine Zwischenscheibe (C4) und die andere eine Endscheibe (C5) ist, daß der mittlere Kanal (230) die Zwischenscheiben (C4) aufnimmt und die beiden seitlichen Kanäle (234a, 234b) dazu dienen, daß einer (234a) die Hauptteile (C3) und der andere (234b) die Endscheiben (C5) aufnimmt, und daß die Mittel für den Klebstoffauftrag (236) dem mittleren Kanal (230) zugeordnet sind, um den Klebstoff auf die beiden Radialflächen der Zwischenscheiben (C4) aufzutragen.

12. Maschine nach Anspruch 11, **dadurch gekennzeichnet, daß** ein Abschnitt des mittleren Kanals (230), der unmittelbar stromaufwärts der Mittel für den Klebstoffauftrag (236) liegt, aus einer horizontalen Plattform (250) besteht, auf der eine Zentrierzange (252) aufliegt, deren Backen in Richtung auf die Mittel für den Klebstoffauftrag (236) weisen und deren Bewegungen zum Oeffnen und Schließen gesteuert sind, daß der vertikale Kanal (224) für die Zuführung der Zwischenscheiben (C4) in den Bereich der Backen (254) der Zange (252) mündet und daß der zugehörige Schieber (240) in Form eines Schwertes hin- und hergehend synchron mit den Schiebern (244a, 244b) angetrieben wird, die den Hauptkörpern (C3) bzw. den Endscheiben (C5) zugeordnet sind, wobei die Oeffnungs- und Schließbewegungen der Zange (252) in der Weise erfolgen, daß die Backen (254) jeweils eine untere Scheibe (C4) erfassen, um deren vertikale Stellung zu gewährleisten, bevor sich der schwertförmige Schieber (240) zwischen die Backen (254) vorschiebt und die untere Scheibe wegdrückt, so daß diese zwischen die Mittel für den Klebstoffauftrag (236) gelangt, während die nachfolgende Scheibe auf dem schwerförmigen Schieber aufliegt, worauf sich der schwertförmige Schieber (240) wieder zurückzieht und die Zange (252) öffnet, so daß sie die nachfolgende Scheibe aufnimmt, welche auf die Plattform (250) hinabgelangt ist.

13. Maschine nach einem der vorhergehenden Ansprüche, **gekennzeichnet durch** eine angetriebene Doppeltransportkette (90; 390) mit geschlossenem Kreislauf, die eine Mehrzahl von gleichmäßig voneinander beabstandeten Klemmen (92; 392) trägt, daß im Bereich der Fügestation (12) die Doppelkette (90; 390) über ein zugehöriges Doppelzahnrad (108; 408) umgelenkt wird, das in einer Drehrichtung intermittierend angetrieben ist, so daß jede Klemme (92; 392) in einer Stellung zum Ergreifen einer Verbundeinheit (U) anhält, und daß dem Doppelzahnrad (108; 408) für die Umlenkung ein Nockentrieb (130) für die Steuerung der Öffnungs- und Schließbewegungen der Klemmen (92; 392) zugeordnet ist.

14. Maschine nach Anspruch 13, **dadurch gekennzeichnet, daß** jede Klemme (92) eine feste Backe (94) und eine bewegliche Backe (96) hat, die über eine Feder (100) in Richtung auf die feste Backe bewegbar ist, daß die bewegliche Backe (96) einen Anschlag (104) hat, daß eine Nockenscheibe (132) mit einer frontalen Steuerbahn vorgesehen ist, welche koaxial zu dem Doppelzahnrad (108) mit einer hin- und hergehenden Winkelbewegung angetrieben ist, daß das Doppelzahnrad (108) parallel zur Achse des Doppelzahnrades (108) verschiebbare Steuerstangen (142) hat, von denen jede mit einem Taster (144), der über eine zugeordnete Feder (146) in Berührung mit der Steuerbahn der Nockenscheibe (142) gehalten ist, sowie mit einem Anschlag (148) ausgerüstet ist, der jedesmal gegen einen zugehörigen Anschlag (104) einer beweglichen Backe (96) gedrückt wird, daß die Steuerbahn der Nockenscheibe (132) einen Bereich mit einer ansteigenden Bahn hat, um jedesmal eine bewegliche Backe (96) über den Anschlag (148) der Steuerstange (142) und den Anschlag (104) dieser beweglichen Backe (196) im Sinne der Oeffnung der Klemme (92) zu verschieben, welche im Begriff ist, die Fügestation (12) zu erreichen, um den geklebten Stopfen (S) nach dem Abbinden des Klebstoffs freizugeben, sowie einen abgesenkten Bahnbereich zum Schließen der Klemme (92) unter der Wirkung ihrer Feder (100), um eine Verbundeinheit (U) zu erfassen, die sich im Endbereich der Fügestation (12) befindet.

15. Maschine nach Anspruch 14, **gekennzeichnet durch** einen gemeinsamen Motor (106), der die Doppelkette (90) in ihrem Bereich außerhalb des Doppelzahnrades (108) mit einer konstanten Geschwindigkeit in Umlauf versetzt und der über entsprechende Getriebe (114, 134) das Doppelzahnrad (108) in einer Richtung intermittierend in Drehung versetzt sowie synchron dazu die hin- und hergehende Winkelbewegung der Nockenscheibe (132) durchführt, und daß in zwei einander gegenüberliegende Abschnitte der Umlaufbahn der Doppelkette (90) entsprechende Umlenkräder (120) eingreifen, die entgegengesetzt zueinander verschiebbar sind, wodurch die kontinuierliche Bewegung der Doppelkette (90) in die intermittierende Bewegung und umgekehrt übergeht.

16. Maschine nach einem der Ansprüche 13 bis 15, **gekennzeichnet durch** eine Kammer (60), in der die Doppelkette (90) auf einer kurvenförmigen Bahn mit konstanter Geschwindigkeit über einen Zeitraum umläuft, der zum Abbinden des Klebstoffes erforderlich ist.

17. Maschine nach einem der vorhergehenden Ansprüche, **dadurch gekennzeichnet, daß** die Mittel für den Klebstoffauftrag (36; 236) eine zylindrische Klebstoff-Auftragsrolle (58) haben, die um eine vertikale Achse drehbar ist, sowie ein Abgabeorgan (60) für den Klebstoff mit einem inneren Hohlraum (70), der mit einer Quelle für den flüssigen Klebstoff verbunden ist, sowie mit einer Kontaktfläche (62), die an der Umfangsfläche der Klebstoff-Auftragsrolle (58) anliegt und die ein Fenster (72) hat, welches mit dem Hohlraum (70) verbunden ist, um den Klebstoff auf die Rollenfläche zu übertragen, wobei die Klebstoff-Auftragsrolle (58) so angeordnet ist, daß sie trangential von der radialen Fläche des mit Klebstoff zu beschichtenden Bestandteils (C1) überstrichen wird.

18. Maschine nach Anspruch 17, **dadurch gekennzeichnet, daß** die Umfangsfläche der Klebstoff-Auftragsrolle (58) gleichmäßig mit Grübchen (74) versehen ist.

19. Maschine nach Anspruch 17 oder 18, **dadurch gekennzeichnet, daß** dem Abgabeorgan für Klebstoff (60) eine Feder (68) so zugeordnet ist, daß die Kontaktfläche (62) elastisch gegen die Umfangsfläche der Klebstoff-Auftragsrolle (58) gehalten wird.

20. Maschine nach einem der Ansprüche 17 bis 19, **dadurch gekennzeichnet, daß** der innere Hohlraum (70) des Abgabeorgans für Klebstoff (60) die Form eines U-förmigen Siphons hat, von dem ein erster Abschnitt (76) mit dem Klebstoffbehälter verbunden ist und ein zweiter Abschnitt durch eine Bodenwand des Fensters (72) zusammen mit der Umfangsfläche der Klebstoff-Auftragsrolle (58) begrenzt ist, und daß in einem oberen Bereich des Abgabeorgans (60) für Klebstoff eine Mulde (78) ausgebildet ist, welche über eine enge Leitung (80) mit dem oberen Ende des zweiten Abschnitts in Verbindung ist und in der sich ein Sensor (82) befindet, der die Anwesenheit des flüssigen Klebstoffs in der Mulde (78) erfaßt.

21. Maschine nach Anspruch 20, **dadurch gekennzeichnet, daß** die Klebstoff-Auftragsrolle (58) mit einer Umfangsgeschwindigkeit angetrieben wird, die etwas geringer als die Umfangsgeschwindigkeit des mittleren Körpers (C1) im Augenblick des Vorbeilaufens an der Rolle ist.

22. Maschine nach Anspruch 21, **dadurch gekennzeichnet, daß** die Klebstoff-Auftragsrolle (58) durch einen Motor über einen zwischen Motor und Rolle eingesetzten Freilauf in Drehung versetzt wird.

23. Maschine nach einem der Ansprüche 5 bis 16, **dadurch gekennzeichnet, daß** der mittlere Kanal einen hinteren Abschnitt (330a) und einen vorderen Abschnitt (330b) hat, zwischen die ein Übergaberad (400) mit in gleichmäßigen Winkelabständen angeordneten Taschen (402) eingesetzt ist, das schrittweise um eine quer zu dem Kanal verlaufende Achse synchron mit den hin- und hergehenden Bewegungen eines stromaufwärts gelegenen Schiebers (340) angetrieben ist, wobei die Taschen (402) des Rades (400) jedes Mal von dem Schieber (340) einen mittleren Bestandteil (C1) erfassen und diesen in den vorderen Bereich (330b) des mittleren Kanals überführen, daß dem vorderen Bereich (330b) des mittleren Kanals wenigstens ein stromabwärts angeordneter Schieber (340b) zugeordnet ist, der sich synchron mit dem hinteren Schieber (340) hin- und hergehend und mit dem Übergaberad (400) bewegt, um jedesmal ein Zwischenteil (C1) aus einer Tasche (402) des Rades (400) abzugeben und dieses zwischen die Backen einer wartenden Klemme (392) einzuführen, und daß die Mittel für den Klebstoffauftrag (336) ein Paar von einander gegenüberliegenden Klebstoff-Auftragselementen (432) umfassen, die zu beiden Seiten der Umlaufbahn der Taschen (402) liegen und von denen jedes ein Kissen (436) für den Klebstoffauftrag hat, das synchron mit den schrittweisen Drehbewegungen des Übergaberades (400) hin- und herverschiebbar angetrieben ist, wobei die einander gegenüberliegenden Kissen (436) jedesmal dann aufeinander zu bewegt werden, wenn sich ein mittlerer Bestandteil (C1) zwischen den Kissen befindet, wodurch der Klebstoff auf dessen gegenüberliegenden Flächen aufgetragen wird.

24. Maschine nach Anspruch 23, **gekennzeichnet durch** ein Paar stromabwärts angeordneter Schieber (340b) zum Auswerfen jeweils eines mittleren Bestandteils (C1) aus einer Tasche (402) des Übergaberades (400), wobei die Schieber (340b) zu beiden Seiten des Übergaberades (400) angeordnet sind, sowie **durch** ein Paar seitlicher Schieber (344), die zu beiden Seiten der stromabwärts angeordneten Schieber (340b) angeordnet sind und die Endteile (C2) in den seitlichen Kanälen (334) gleichzeitig mit dem mittleren Teil (C1) in die Klemmen (392) vorschieben, wobei die stromabwärts angeordneten Schieber (340b) und die seitlichen Schieber (344) fest miteinander verbunden sind und von einem gemeinsamen, linearen Antriebsorgan hin- und herverschiebbar betätigt werden.

25. Maschine nach Anspruch 24, **dadurch gekennzeichnet, daß** die seitlichen Kanäle (344) und der hintere Teil (330b) des mittleren Kanals durch in Längsrichtung verlaufende Trennwände (335) voneinander getrennt sind und die seitlichen Kanäle (344) durch in Längsrichtung verlaufende, konvergierende Seitenwände (356) begrenzt sind, daß jeder hintere Schieber (340b) und jeder seitliche Schieber (344) Teil eines flachen Elementes (345) in Form eines Winkels ist, der einen vertikalen Arm (350) und einen horizontalen Arm (352) hat, der sich in Richtung auf die Klemmen (392) erstreckt, und daß jeder horizontale Arm (352) einen Längsschlitz (353) aufweist, durch welchen er in zwei Teile unterteilt ist, von denen ein Teil die vorderen Schieber (340b) und ein Teil die seitlichen Schieber (344) bildet, wobei der Längsschlitz (353) jedem horizontalen Arm (352) erlaubt, zwischen seinen beiden Teilen (340b, 344) die entsprechende Trennwand aufzunehmen und die vier hinteren (340b) und seitlichen (344) Schieber so ausgelegt sind, daß sie gleichzeitig die Zwischenkomponenten (C1) und die Endkomponenten (C2) der aufeinander folgenden Verbundeinheiten (U) erfassen und in die Klemmen (392) vorschieben.

26. Maschine nach Anspruch 25, **dadurch gekennzeichnet, daß** die beiden Winkelelemente (345) von einer festen, horizontalen Stange (420) getragen sind, auf der verschiebbar eine Hülse (421) gelagert ist, auf der ein Kragen (422) ausgebildet, mit dem die beiden Winkelelemente (345) über ihre vertikalen Arme (350) fest verbunden sind, daß ein unterer Abschnitt des vertikalen Armes (350) jedes Winkelelementes (345) an der Stange eines linearen Antriebsorgans (346) für den simultanen, hin- und hergehenden Antrieb der beiden Winkelelemente (345) und der vier Schieber (340, 344) angelenkt ist, daß die Hülse (421) und ihr Kragen (422) sowie die beiden Winkelelemente (345) um die feste Stange (420) drehbeweglich sind und daß zum Halten der Winkelelemente (345) in ihrer korrekten Winkellage, in der ihre horizontalen Arme (352) gleichzeitig und mit Sicherheit sowohl die mittlere Komponente (C1) als auch die beiden Endkomponenten (C2) einer Verbundeinheit (U) erfassen, die vertikalen Arme (350) der Winkelelemente (345) in der Nähe ihrer horizontalen Arme (352) einen Gleitschuh in Form einer Tablette (426) aus selbstschmierendem und verschleißfestem Werkstoff tragen, der in Gleitberührung mit dem Rad (400) ist und verhindert, daß sich die beiden Winkelelemente (345) um die feste Stange (420) drehen, so daß sichergestellt ist, daß die horizontalen Arme (352) gleichzeitig und mit Sicherheit sowohl den zentralen Bestandteil (C1) als auch die beiden Endscheiben (C2) einer Verbundeinheit (U) erfassen, ohne in Konflikt mit den in Längsrichtung verlaufenden Trennwänden (335) zu kommen.

27. Maschine nach Anspruch 23, **dadurch gekennzeichnet, daß** die Mittel für den Klebstoffauftrag (316) ein Paar von Schlitten (428) aufweisen, die in horizontaler Richtung mittels entsprechender linearer Antriebsorgane (430) aufeinander zu und gegenläufig verschiebbar sind, wobei auf jedem Schlitten eine Vorrichtung (432) für den Klebstoffauftrag angebracht ist, von denen jede einen als Klebstoffbehälter dienenden Kasten hat, der nach außen ein aus porösem Werkstoff bestehendes Kissen (436) für den Klebstoffauftrag aufweist, und daß die Antriebsorgane (430) für die Schlitten (428) mit den schrittweisen Drehbewegungen des Übergaberades (400) synchronisiert sind, so daß die beiden Vorrichtungen (432) für den Klebstoffauftrag und ihre jeweiligen Kissen (436) immer dann aufeinander zu bewegt werden, wenn sich eine mittlere Komponente (C1) zwischen den Kissen (436) befindet.
